# EUROPÄISCHE PATENTSCHRIFT

(11) **EP 2 656 633 B1**
(45) Veröffentlichungstag und Bekanntmachung des Hinweises auf die Patenterteilung: **08.07.2015**
(21) Anmeldenummer: 12816679.0
(22) Anmeldetag: 28.12.2012
(51) Int. Cl.: H04R 3/12, H04R 29/00, G10L 19/26

(54) **VORRICHTUNG UND VERFAHREN ZUM BERECHNEN VON LAUTSPRECHERSIGNALEN FÜR EINE MEHRZAHL VON LAUTSPRECHERN UNTER VERWENDUNG EINER VERZÖGERUNG IM FREQUENZBEREICH**
DEVICE AND METHOD FOR CALCULATING SPEAKER SIGNALS FOR A PLURALITY OF SPEAKERS USING A DELAY IN THE FREQUENCY DOMAIN
DISPOSITIF ET PROCÉDÉ POUR LE CALCUL DE SIGNAUX DE HAUT-PARLEURS POUR UNE PLURALITÉ DE HAUT-PARLEURS, UTILISANT UNE TEMPORISATION DANS LA GAMME DE FRÉQUENCE

(30) Priorität: 13.01.2012 DE 102012200512
(43) Veröffentlichungstag der Anmeldung: 30.10.2013
(73) Patentinhaber: Fraunhofer-Gesellschaft zur Förderung der angewandten Forschung e.V., 80686 München (DE)
(72) Erfinder: FRANCK, Andreas, 98693 Illmenau (DE); RATH, Michael, 99086 Erfurt (DE); SLADECZEK, Christoph, 98693 Illmenau (DE)
(74) Vertreter: Zinkler, Franz
(86) Internationale Anmeldenummer: PCT/EP2012/077075
(87) Internationale Veröffentlichungsnummer: WO 2013/104529

(56) Entgegenhaltungen:
- WO-A2-2009/046223
- US-A1- 2010 208 905

## Beschreibung

Die vorliegende Erfindung betrifft eine Vorrichtung und ein Verfahren zum Berechnen von Lautsprechersignalen für eine Mehrzahl von Lautsprechern unter Verwendung einer Filterung im Frequenzbereich, wie beispielsweise eine Wellenfeldsynthese-Renderer-Vorrichtung sowie ein Verfahren zum Betreiben einer derartigen Vorrichtung.

Im Bereich der Unterhaltungselektronik besteht ein ständiger Bedarf an neuen Technologien und innovativen Produkten. Ein Beispiel ist hier die möglichst realitätsnahe Wiedergabe von Audiosignalen.

Verfahren zur mehrkanaligen Lautsprecherwiedergabe von Audiosignalen sind seit vielen Jahren bekannt und standardisiert (siehe, z.b., WO 2009/046223 und US 2010/0208905). Alle üblichen Techniken besitzen den Nachteil, dass sowohl der Aufstellungsort der Lautsprecher als auch die Position des Hörers dem Übertragungsformat bereits eingeprägt sind. Bei falscher Anordnung der Lautsprecher mit Bezug auf den Hörer leidet die Audioqualität deutlich. Ein optimaler Klang ist nur in einem kleinen Bereich des Wiedergaberaums, dem so genannten Sweet Spot, möglich.

Ein besserer natürlicher Raumeindruck sowie eine stärkere Einhüllung bei der Audiowiedergabe kann mit Hilfe einer neuen Technologie erreicht werden. Die Grundlagen dieser Technologie, die so genannte Wellenfeldsynthese (WFS; WFS = Wave-Field Synthesis), wurden an der TU Delft erforscht und erstmals in den späten 80er-Jahren vorgestellt (Berkhout, A.J.; de Vries, D.; Vogel, P.: Acoustic Control By Wavefield Synthesis. JASA 93, 1993).

Infolge der enormen Anforderungen dieser Methode an Rechnerleistung und Übertragungsraten wurde die Wellenfeldsynthese bis jetzt nur selten in der Praxis angewendet. Erst die Fortschritte in den Bereichen der Mikroprozessortechnik und der Audiocodierung gestatten inzwischen den Einsatz dieser Technologie in konkreten Anwendungen.

Die Grundidee von WFS basiert auf der Anwendung des Huygens'schen Prinzips der Wellentheorie: Jeder Punkt, der von einer Welle erfasst wird, ist Ausgangspunkt einer Elementarwelle, die sich kugelförmig bzw. kreisförmig ausbreitet.

Angewandt auf die Akustik kann durch eine große Anzahl von Lautsprechern, die nebeneinander angeordnet sind (einem so genannten Lautsprecherarray), ein beliebiges Schallfeld nachgebildet werden. Dazu wird das Audiosignal eines jeden Lautsprechers durch die Anwendung eines sog. WFS-Operators aus dem Audiosignal der Quelle erzeugt. Im einfachsten Falle, z.B. bei der Wiedergabe einer Punktquelle und einem linearen Lautsprecherarray, entspricht der WFS-Operator einer Amplitudenskalierung und einer Zeitverzögerung des Eingangssignals. Die Anwendung dieser Amplitudenskalierung und Zeitverzögerung wird im folgenden als Scale&Delay bezeichnet.

Im dem Fall einer einzelnen wiederzugebenden Punktquelle und einer linearen Anordnung der Lautsprecher, können eine Zeitverzögerung und eine Amplitudenskalierung auf das Audiosignal jedes Lautsprechers angewandt werden, dass sich die abgestrahlten Klangfelder der einzelnen Lautsprecher richtig überlagern. Bei mehreren Schallquellen wird für jede Quelle der Beitrag zu jedem Lautsprecher getrennt berechnet und die resultierenden Signale addiert. Befinden sich die wiederzugebenden Quellen in einem Raum mit reflektierenden Wänden, dann müssen auch Reflexionen als zusätzliche Quellen über das Lautsprecherarray wiedergegeben werden. Der Aufwand bei der Berechnung hängt daher stark von der Anzahl der Schallquellen, den Reflexionseigenschaften des Aufnahmeraums und der Anzahl der Lautsprecher ab.

Der Vorteil dieser Technik liegt im Besonderen darin, dass ein natürlicher räumlicher Klangeindruck über einen großen Bereich des Wiedergaberaums möglich ist. Im Gegensatz zu den bekannten Techniken werden Richtung und Entfernung von Schallquellen sehr exakt wiedergegeben. In beschränktem Maße können virtuelle Schallquellen sogar zwischen dem realen Lautsprecherarray und dem Hörer positioniert werden.

Die Anwendung der Wellenfeldsynthese liefert gute , wenn die in der Theorie angenommenen Vorraussetzungen, wie ideale Lautsprechercharakteristik, regelmäßige, lückenlose Lautsprecherarrays oder Freifeldbedingungen für die Schallausbreitung zumindest näherungsweise erfüllt sind. In der Praxis werden diese Bedingungen jedoch häufig verletzt, z. B. durch unvollständige Lautsprecherarrays oder einen signifikanten Einfluss der Raumakustik.

Eine Umgebungsbeschaffenheit kann durch die Impulsantwort der Umgebung beschrieben werden.

Dies wird anhand des nachfolgenden Beispiels näher dargelegt. Es wird davon ausgegangen, dass ein Lautsprecher ein Schallsignal gegen eine Wand aussendet, deren Reflexion unerwünscht ist.

Für dieses einfache Beispiel würde die Raumkompensation unter Verwendung der Wellenfeldsynthese darin bestehen, dass zunächst die Reflexion dieser Wand bestimmt wird, um zu ermitteln, wann ein Schallsignal, das von der Wand reflektiert worden ist, wieder beim Lautsprecher ankommt, und welche Amplitude dieses reflektierte Schallsignal hat. Wenn die Reflexion von dieser Wand unerwünscht ist, so besteht mit der Wellenfeldsynthese die Möglichkeit, die Reflexion von dieser Wand zu eliminieren, indem dem Lautsprecher ein zu dem Reflexionssignal gegenphasiges Signal mit entsprechender Amplitude zusätzlich zum ursprünglichen Audiosignal eingeprägt wird, so dass die hinlaufende Kompensationswelle die Reflexionswelle auslöscht, derart, dass die Reflexion von dieser Wand in der Umgebung, die betrachtet wird, eliminiert ist. Dies kann dadurch geschehen, dass zunächst die Impulsantwort der Umgebung berechnet wird und auf der Basis der Impulsantwort dieser Umgebung die Beschaffenheit und Position der Wand bestimmt wird. Dabei wird der von der Wand zurückgeworfene Schall durch eine zusätzliche WFS-Schallquelle, eine sogenannte Spiegelschallquelle, dargestellt, deren Signal durch Filterung und Verzögerung aus dem ursprünglichen Quellsignal generiert wird.

Wird zunächst die Impulsantwort dieser Umgebung gemessen und wird dann das Kompensationssignal berechnet, das dem Audiosignal überlagert dem Lautsprecher eingeprägt werden muss, so wird eine Aufhebung der Reflexion von dieser Wand stattfinden, derart, dass ein Hörer in dieser Umgebung den Eindruck hat, dass diese Wand überhaupt nicht existiert.

Entscheidend für eine optimale Kompensation der reflektierten Welle ist jedoch, dass die Impulsantwort des Raums genau bestimmt wird, damit keine Über- oder Unterkompensation auftritt.

Die Wellenfeldsynthese ermöglicht somit eine korrekte Abbildung von virtuellen Schallquellen über einen großen Wiedergabebereich. Gleichzeitig bietet sie dem Tonmeister und Toningenieur neues technisches und kreatives Potential bei der Erstellung auch komplexer Klanglandschaften. Die Wellenfeldsynthese, wie sie Ende der 80-er Jahre an der TU Delft entwickelt wurde, stellt einen holographischen Ansatz der Schallwiedergabe dar. Als Grundlage hierfür dient das Kirchhoff-Helmholtz-Integral. Dieses besagt, dass beliebige Schallfelder innerhalb eines geschlossenen Volumens mittels einer Verteilung von Monopol- und Dipolschallquellen (Lautsprecherarrays) auf der Oberfläche dieses Volumens erzeugt werden können.

Bei der Wellenfeldsynthese wird aus einem Audiosignal, das eine virtuelle Quelle an einer virtuellen Position aussendet, ein Synthesesignal für jeden Lautsprecher des Lautsprecherarrays berechnet, wobei die Synthesesignale derart hinsichtlich Amplitude und Verzögerung gestaltet sind, dass eine Welle, die sich aus der Überlagerung der einzelnen durch die im Lautsprecherarray vorhandenen Lautsprecher ausgegebenen Schallwelle ergibt, der Welle entspricht, die von der virtuellen Quelle an der virtuellen Position herrühren würde, wenn diese virtuelle Quelle an der virtuellen Position eine reale Quelle mit einer realen Position wäre.

Typischerweise sind mehrere virtuelle Quellen an verschiedenen virtuellen Positionen vorhanden. Die Berechnung der Synthesesignale wird für jede virtuelle Quelle an jeder virtuellen Position durchgeführt, so dass typischerweise eine virtuelle Quelle in Synthesesignalen für mehrere Lautsprecher resultiert. Von einem Lautsprecher aus betrachtet empfängt dieser Lautsprecher somit mehrere Synthesesignale, die auf verschiedene virtuelle Quellen zurückgehen. Eine Überlagerung dieser Quellen, die aufgrund des linearen Superpositionsprinzips möglich ist, ergibt dann das von dem Lautsprecher tatsächlich ausgesendete Wiedergabesignal.

Die Möglichkeiten der Wellenfeldsynthese können umso besser ausgeschöpft werden, je größer die Lautsprecherarrays sind, d. h. umso mehr einzelne Lautsprecher bereitgestellt werden. Damit steigt jedoch auch die Rechenleistung, die eine Wellenfeldsyntheseeinheit vollbringen muss, da typischerweise auch Kanalinformationen berücksichtigt werden müssen. Dies bedeutet im Einzelnen, dass von jeder virtuellen Quelle zu jedem Lautsprecher prinzipiell ein eigener Übertragungskanal vorhanden ist, und dass prinzipiell der Fall vorhanden sein kann, dass jede virtuelle Quelle zu einem Synthesesignal für jeden Lautsprecher führt, bzw. dass jeder Lautsprecher eine Anzahl von Synthesesignalen erhält, die gleich der Anzahl von virtuellen Quellen ist.

Wenn insbesondere bei Kinoanwendungen die Möglichkeiten der Wellenfeldsynthese dahingehend ausgeschöpft werden sollen, dass die virtuellen Quellen auch beweglich sein können, so ist zu erkennen, dass aufgrund der Berechnung der Synthesesignale, der Berechnung der Kanalinformationen und der Erzeugung der Wiedergabesignale durch Kombination der Kanalinformationen und der Synthesesignale ganz erhebliche Rechenleistungen zu bewältigen sind.

Eine weitere wichtige Erweiterung der Wellenfeldsynthese ist die Wiedergabe von virtuellen Schallquellen mit komplexen, frequenzabhängigen Richtcharakteristiken. Für jede Quell-/Lautsprecherkombination muss hier neben einer Verzögerung auch die Faltung des Eingangssignals mit einem speziellen Filter berücksichtigt werden, was dann den Berechnungsaufwand bei bestehenden Systemen in der Regel übersteigt.

Die Aufgabe der vorliegenden Erfindung besteht darin, ein effizientes Konzept zum Berechnen von Lautsprechersignalen für eine Mehrzahl von Lautsprechern unter Verwendung von Audioquellen zu schaffen.

Diese Aufgabe wird durch eine Vorrichtung zur Berechnung von Lautsprechersignalen gemäß Patentanspruch 1, ein Verfahren zum Berechnen von Lautsprechersignalen gemäß Patentanspruch 18 oder ein Computer-Programm gemäß Patentanspruch 19 gelöst.

Die vorliegende Erfindung ist dahin gehend vorteilhaft, dass sie durch die Kombination einer Hin-Transformations-Stufe, einem Speicher, einer Speicherzugriffssteuerung, einer Filterstufe, einer Summiererstufe und einer Rück-Transformations-Stufe ein effizientes Konzept schafft, das sich dadurch auszeichnet, dass die Anzahl der Hin- und Rück-Transformationsberechnungen nicht für jede einzelne Kombination aus Audioquelle und Lautsprecher durchgeführt werden muss, sondern nur für jede einzelne Audioquelle.

Gleichermaßen muss die Rück-Transformation nicht für jede einzelne Audiosignal-Lautsprecher-Kombination berechnet werden, sondern lediglich für die Anzahl der Lautsprecher. Dies bedeutet, dass die Anzahl der Hin-Transformationsberechnungen gleich der Anzahl der Audioquellen ist und die Anzahl der Rück-Transformationsberechnungen gleich der Anzahl der Lautsprechersignale bzw. der anzusteuernden Lautsprecher ist, wenn ein Lautsprechersignal einen Lautsprecher ansteuert. Besonders vorteilhaft ist ferner, dass die Einführung der Verzögerung im Frequenzbereich durch eine Speicherzugriffssteuerung auf effiziente Art und Weise erreicht wird, indem basierend auf einem Verzögerungswert für eine Audiosignal-Lautsprecher-Kombination der bei der Transformation verwendete Vorschub dazu vorteilhaft ausgenutzt wird. Insbesondere liefert die Hin-Transformations-Stufe für jedes Audiosignal eine Folge von Kurzzeitspektren, die für jedes Audiosignal in dem Speicher gespeichert werden. Die Speicherzugriffssteuerung hat somit Zugriff auf eine Folge von zeitlich aufeinanderfolgenden Kurzzeitspektren. Basierend auf dem Verzögerungswert wird dann für eine Audiosignal-Lautsprecher-Kombination das Kurzzeitspektrum aus der Folge von Kurzzeitspektren ausgewählt, das mit dem von beispielsweise einem Wellenfeldsynthese-Operator gelieferten Verzögerungswert am besten übereinstimmt. Wenn beispielsweise der Vorschub-Wert bei der Berechnung der einzelnen Blöcke von einem Kurzzeitspektrum zum nächsten Kurzzeitspektrum 20 ms groß ist, und wenn der Wellenfeldsynthese-Operator eine Verzögerung von 100 ms fordert, dann kann diese gesamte Verzögerung ohne Weiteres dadurch implementiert werden, dass für die betrachtete Audiosignal-Lautsprecher-Kombination nicht das jüngste Kurzzeitspektrum in dem Speicher verwendet wird, sondern das ebenfalls gespeicherte fünfte zurückliegende Kurzeitspektrum. Damit ist die erfindungsgemäße Vorrichtung bereits in der Lage, eine Verzögerung allein aufgrund der gespeicherten Kurzzeitspektren in einem bestimmten Raster, das durch den Vorschub bestimmt wird, zu implementieren. Wenn dieses Raster für eine bestimmte Anwendung bereits ausreicht, müssen keine weiteren Maßnahmen getroffen werden. Falls jedoch eine feinere Verzögerungssteuerung nötig ist, kann diese ebenfalls in der Frequenz-Domäne dadurch implementiert werden, dass in der Filterstufe zum Filtern eines bestimmten Kurzzeitspektrums ein Filter verwendet wird, dessen Impulsantwort mit einer bestimmten Anzahl von Nullen am Anfang der Filterimpulsantwort manipuliert worden ist. Damit kann eine feinere Verzögerungs-Granulierung erreicht werden, die nunmehr nicht, wie bei der Speicherzugriffssteuerung in Zeitdauern gemäß dem Block-Vorschub stattfindet, sondern nunmehr wesentlich feiner in Zeitdauern gemäß einer Abtastperiode, also dem zeitlichen Abstand zwischen zwei Abtastwerten. Wird darüber hinaus eine noch feinere Granulierung der Verzögerung benötigt, so kann diese ebenfalls in der Filterstufe dadurch implementiert werden, dass die Impulsantwort, die bereits mit Nullen ergänzt worden ist, unter Verwendung eines Fractional-Delay-Filters implementiert wird. Bei Ausführungsbeispielen der vorliegenden Erfindung können somit sämtliche nötigen Verzögerungswerte in der Frequenz-Domäne, also zwischen der Hin-Transformation und der RückTransformation implementiert werden, wobei der größte Anteil der Verzögerung einfach durch eine Speicherzugriffssteuerung erreicht wird, wobei hier bereits eine Granulierung gemäß dem Block-Vorschub erreicht wird bzw. gemäß der Zeitdauer, die einem Block-Vorschub entspricht. Falls feinere Verzögerungen nötig sind, wird diese feinere Verzögerung dadurch implementiert, dass in der Filterstufe die Filter-Impulsantwort für jede einzelne Kombination aus Audiosignal und Lautsprecher dahin gehend modifiziert wird, dass am Anfang der Impulsantwort Nullen eingefügt werden. Dies stellt gewissermaßen eine Verzögerung im Zeitbereich dar, die jedoch erfindungsgemäß auf das Kurzzeitspektrum im Frequenzbereich "aufgeprägt" wird, so dass die Verzögerungs-Beaufschlagung mit schnellen Faltungsalgorithmen, wie dem Overlap-Save-Algorithmus oder dem Overlap-Add-Algorithmus im Einklang steht bzw. innerhalb des Rahmens, der durch die Schnelle-Faltung gegeben ist, effizient implementiert werden kann.

Die vorliegende Erfindung ist insbesondere für statische Quellen besonders geeignet, weil die statischen virtuellen Quellen auch statische Verzögerungswert für jede Audiosignal-Lautsprecher-Kombination aufweisen. Daher kann für jede Position einer virtuellen Quelle die Speicherzugriffssteuerung fest eingestellt werden. Darüber hinaus kann die Impulsantwort für die spezielle Lautsprecher-Audiosignal-Kombination in jedem einzelnen Block der Filterstufe bereits vor Ausführung des eigentlichen Rendering-Algorithmus voreingestellt werden. Hierzu wird die eigentlich für diese Audiosignal-Lautsprecher-Kombination geforderte Impulsantwort dahin gehend verändert, dass eine entsprechende Anzahl von Nullen am Anfang der Impulsantwort eingefügt wird, um eine feiner aufgelöste Verzögerung zu erreichen. Hierauf wird diese Impulsantwort in den Spektralbereich transformiert und in einem einzelnen Filter dort abgespeichert. Bei der eigentlichen Wellenfeldsynthese-Rendering-Berechnung kann dann immer auf abgespeicherte Übertragungsfunktionen der einzelnen Filter in den einzelnen Filterblöcken zurückgegriffen werden. Dann, wenn eine statische Quelle von einer Position auf die nächste geht, sind eine Neueinstellung der Speicherzugriffssteuerung und eine Neueinstellung der einzelnen Filter erforderlich, die jedoch z.B. dann, wenn eine statische Quelle von einer Position zur nächsten geht, z.B. in einem Zeitabstand von 10 Sekunden, bereits im Vorausgriff berechnet werden. Die Frequenzbereichs-Übertragungsfunktionen der einzelnen Filter können somit bereits im Vorgriff ausgerechnet werden, während die statische Quelle noch an ihrer alten Position gerendert wird, so dass dann, wenn die statische Quelle an ihrer neuen Position gerendert werden soll, bereits wieder in den einzelnen Filterstufen abgespeicherte Übertragungsfunktionen vorhanden sind, die aufgrund einer Impulsantwort mit der entsprechenden eingefügten Anzahl von Nullen berechnet worden ist.

Eine bevorzugte Wellenfeldsynthese-Renderer-Vorrichtung bzw. ein bevorzugtes Verfahren zum Betreiben einer Wellenfeldsynthese-Renderer-Vorrichtung umfasst N virtuelle Schallquellen, die Sampling-Werte für die Quellensignale x₀ ... x_{N-1} liefern, und eine Signalverarbeitungseinheit, die aus den Quellensignalen x₀ ... x_{N-1} Sampling-Werte für M Lautsprechersignale y₀ ... y_{M-1} erzeugt, wobei in der Signalverarbeitungseinheit für jede Quellen-Lautsprecher-Kombination ein Filterspektrum abgespeichert ist, jedes Quellensignal x₀ ... x_{N-1} mit mehreren FFT-Berechnungsblöcken der Blocklänge L in die Spektren transformiert wird, wobei die FFT-Berechnungsblöcke untereinander eine Überlappung der Länge (L-B) und einen Vorschub der Länge B aufweisen, jedes Spektrum mit den zugehörigen Filterspektren der jeweils gleichen Quelle multipliziert wird, woraus die Spektren erzeugt werden, wobei der Zugriff auf die Spektren derart erfolgt, dass die Lautsprecher untereinander jeweils mit einer vorgegebenen Verzögerung angesteuert werden, die einem ganzzahligen Vielfachen des Vorschubs B entspricht, alle Spektren des jeweils gleichen Lautsprechers i aufaddiert werden, woraus die Spektren Qⱼ erzeugt werden, und jedes Spektrum Qⱼ mit einem IFFT-Berechnungsblock in die Sampling-Werte für die M Lautsprechersignale y₀ ... y_{M-1} transformiert wird.

Bei einer Implementierung kann die blockweise Verschiebung der einzelnen Spektren, dazu ausgenutzt werden, um durch einen gezielten Zugriff auf die Spektren eine Verzögerung der Lautsprechersignale y₀ ... y_{M-1} zu erzeugen. Der Rechenaufwand für diese Verzögerung hängt nur von dem gezielten Zugriff auf die Spektren ab, sodass für die Einführung von Verzögerungen keine zusätzliche Rechenleistung benötigt wird, solange die Verzögerung einem ganzzahligen Vielfachen des Vorschubs B entspricht.

Insgesamt betrifft die Erfindung damit die Wellenfeldsynthese von Gerichteten Schallquellen bzw. Schallquellen mit Richtcharakteristik. Für reale Hörszenen und WFS-Aufbauten, die aus mehreren virtuellen Quellen und einer großen Anzahl von Lautsprechern bestehen, verhindert die Notwendigkeit zum Anlegen einzelner FIR-Filter für jede Kombination einer virtuellen Quelle und eines Lautsprechers häufig eine einfache Implementierung.

Um diese schnell ansteigende Komplexität zu verringern, schlägt die Erfindung eine effiziente Verarbeitungsstruktur vor, die auf Zeit-/Frequenztechniken basiert. Das Kombinieren der Komponenten eines schnellen Faltungsalgorithmus in die Struktur eines WFS-Aufbereitungssystems ermöglicht die effiziente Wiederverwendung von Operationen und Zwischenergebnissen und somit einen wesentlichen Effizienzanstieg. Obwohl die potenzielle Beschleunigung sich mit der Anzahl virtueller Quellen und Lautsprechern erhöht, werden auch für WFS-Aufbauten moderater Größe beträchtliche Einsparungen erreicht. Außerdem sind die Leistungsgewinne relativ beständig für eine große Vielzahl von Parameterauswahlmöglichkeiten für die Filtergrößenordnung und den Blockverzögerungswert. Die Handhabung von Zeitverzögerungen, die eine inhärente Anforderung von Schallwiedergabetechniken, wie z.B. WFS ist, erfordert eine Modifikation der Overlap-Save-Technik. Dies wird effizient gelöst durch Partitionieren des Verzögerungswerts und die Verwendung von Frequency-Domain Delay Lines, bzw. im Frequenzbereich implementierten Verzögerungsleitungen.

Die Erfindung ist damit nicht begrenzt auf das Aufbereiten von Gerichteten Schallquellen bzw. Schallquellen mit Richtcharakteristik im WFS, sondern ist auch anwendbar auf andere Verarbeitungsaufgaben, die massives Mehrkanalfiltern mit optionalen Zeitverzögerungen verwenden.

Nach einer bevorzugten Ausführungsform ist vorgesehen, dass die Erzeugung der Spektren gemäß dem Overlap-Save-Verfahren erfolgt. Das Overlap-Save-Verfahren ist ein Verfahren zur schnellen Faltung. Dabei wird die Eingangsfolge x₀ ... x_{N-1} in einander überlappende Teilfolgen zerlegt. Aus den gebildeten periodischen Faltungsprodukten (zyklische Faltung) werden dann jene Anteile entnommen, die mit der aperiodischen, schnellen Faltung übereinstimmen.

Nach einer weiteren bevorzugten Ausführungsform ist vorgesehen, dass die Filterspektren mittels einer FFT aus zeitdiskreten Impulsantworten transformiert werden. Die Filterspektren können vor der eigentlichen Durchführung der zeitkritischen Berechnungsschritte bereitgestellt werden, sodass die Berechnung der Filterspektren nicht den zeitkritischen Anteil der Berechnung beeinflusst.

Nach einer weiteren bevorzugten Ausführungsform ist vorgesehen, dass jeder Impulsantwort eine Anzahl von Nullen derart vorangestellt wird, dass die Lautsprecher untereinander jeweils mit einer vorgegebenen Verzögerung angesteuert werden, die der Anzahl der Nullen entspricht. Auf diese Weise können auch Verzögerungen realisiert werden, die nicht einem ganzzahligen Vielfachen des Vorschubs B entsprechen. Die gewünschte Verzögerung wird dazu in zwei Anteile zerlegt: Der erste Anteil ist ein ganzzahliges Vielfaches des Vorschubs B, während der zweite Anteil den Rest darstellt. Dieser zweite Anteil ist bei einer derartigen Zerlegung somit zwangsläufig kleiner als der Vorschub B.

Weitere Einzelheiten und Vorteile der Erfindung werden aus den Ausführungsbeispielen ersichtlich, die anhand der Zeichnungen beschrieben sind. In diesen zeigen:
- Fig. 1a: ein Blockschaltbild einer Vorrichtung zur Berechnung von Lautsprechersignalen gemäß einem Ausführungsbeispiel der vorliegenden Erfindung;
- Fig. 1b: eine Übersichtsdarstellung zur Bestimmung der anzuwendenden Verzögerungen durch die Speicherzugriffssteuerung und die Filterstufe;
- Fig. 1c: eine Darstellung einer bevorzugten Implementierung der Filterstufe, um ein gefiltertes Kurzzeitspektrum zu erhalten, wenn ein neuer Verzögerungswert einzustellen ist;
- Fig. 1d: eine Übersichtsdarstellung über das Overlap-Save-Verfahren im Kontext der vorliegenden Erfindung;
- Fig. 1e: eine Übersichtsdarstellung über das Overlap-Add-Verfahren im Kontext der vorliegenden Erfindung;
- Fig. 2: die prinzipielle Struktur der Signalverarbeitung bei der Verwendung eines WFS-Rendering-Systems ohne frequenzabhängige Filterung mittels Verzögerung und Amplitudenskalierung (Scale&Delay) im Zeitbereich;
- Fig. 3: die prinzipielle Struktur der Signalverarbeitung bei der Verwendung der Overlap & Save - Technik;
- Fig. 4: die prinzipielle Struktur der Signalverarbeitung bei der Verwendung einer Frequency-Domain Delay Line gemäß der Erfindung;
- Fig. 5: die prinzipielle Struktur der Signalverarbeitung mit einer Frequency-Domain Delay Line gemäß der Erfindung;
- Fig. 6: eine vergleichende Darstellung des Berechnungsaufwands für verschiedene Faltungsalgorithmen;
- Fig. 7: die Geometrie der Bezeichnungen, die in dieser Schrift verwendet werden;
- Fig. 8a: eine Impulsantwort für eine Audiosignal-Lautsprecher-Kombination; und
- Fig. 8b: eine Impulsantwort für eine Audiosignal-Lautsprecher-Kombination nach dem Einfügen von Nullen.

Fig. 1a zeigt eine Vorrichtung zur Berechnung von Lautsprechersignalen für eine Mehrzahl von Lautsprechern, die z.B. an vorbestimmten Positionen in einem Wiedergaberaum angeordnet sein können, unter Verwendung einer Mehrzahl von Audioquellen, wobei eine Audiquelle ein Audiosignal 10 aufweist. Die Audiosignale 10 werden einer Hin-Transformations-Stufe 100 zugeführt, die ausgebildet ist, um eine blockweise Transformation jedes Audiosignals in einen Spektralbereich durchzuführen, so dass für jedes Audiosignal eine Mehrzahl von zeitlich aufeinanderfolgenden Kurzzeitspektren erhalten wird. Ferner ist ein Speicher 200 vorgesehen, der ausgebildet ist, um eine Anzahl von zeitlich aufeinanderfolgenden Kurzzeitspektren für jedes Audiosignal zu speichern. Je nach Implementierung des Speichers und der Art und Weise der Speicherung kann jedem Kurzzeitspektrum der Mehrzahl von Kurzzeitspektren ein zeitlich aufsteigender Zeitwert zugeordnet sein, und der Speicher speichert dann die zeitlich aufeinanderfolgenden Kurzzeitspektren für jedes Audiosignal in Zuordnung zu den Zeitwerten. Hier müssen jedoch die Kurzzeitspektren im Speicher nicht etwa zeitlich aufeinanderfolgend angeordnet sein. Stattdessen können die Kurzzeitspektren z.B. in einem RAM-Speicher an beliebiger Stelle abgelegt sein, solange eine Speicherinhaltstabelle vorhanden ist, die identifiziert, welcher Zeitwert welchem Spektrum entspricht, und welches Spektrum zu welchem Audiosignal gehört.

Die Speicherzugriffssteuerung ist also ausgebildet, um auf ein bestimmtes Kurzzeitspektrum aus der Mehrzahl von Kurzzeitspektren für eine Kombination aus Lautsprecher und Audiosignal basierend auf einem Verzögerungswert, die für diese Audiosignal-Lautsprecher-Kombination vorgegeben ist, zuzugreifen. Die durch die Speicherzugriffssteuerung 600 ermittelten bestimmten Kurzzeitspektren werden dann einer Filterstufe 300 zum Filtern der bestimmten Kurzzeitspektren für Kombinationen aus Audiosignalen und Lautsprechern zugeführt, um dort eine Filterung mit einem Filter durchzuführen, das für die jeweilige Kombination aus Audiosignal und Lautsprecher vorgesehen ist, um für jede solche Kombination aus Audiosignal und Lautsprecher eine Folge von gefilterten KurzzeitSpektren zu erhalten. Die gefilterten Kurzzeitspektren werden dann von der Filterstufe 300 einer Summiererstufe 400 zugeführt, um die gefilterten Kurzzeitspektrum für einen Lautsprecher aufzusummieren, derart, dass für jeden Lautsprecher ein aufsummiertes Kurzzeitspektrum erhalten wird. Die aufsummierten Kurzzeitspektren werden dann einer Rück-Transformations-Stufe 800 zum blockweisen Rücktransformieren der aufsummierten Kurzzeitspektren für die Lautsprecher zugeführt, um die Kurzzeitspektren in einem Zeitbereich zu erhalten, woraus die Lautsprechersignale ermittelbar sind. Die Lautsprechersignale werden somit von der Rück-Transformations-Stufe 800 an einem Ausgang 12 ausgegeben.

Die Verzögerungswerte 701 werden bei einem Ausführungsbeispiel, bei dem die Vorrichtung eine Wellenfeldsynthese-Vorrichtung ist, von einem Wellenfeldsynthese-Operator (WFS-Operator) 700 geliefert, der für jede einzelne Kombination aus Audiosignal und Lautsprecher abhängig von Quellenpositionen, die über einen Eingang 702 eingespeist werden, und abhängig von den Lautsprecherpositionen, also den Positionen, in denen die Lautsprecher in dem Wiedergaberaum angeordnet sind, und die über einen Eingang 703 zugeführt werden, die Verzögerungswerte 701 berechnet. Wenn die Vorrichtung für eine andere Applikation als für die Wellenfeldsynthese ausgebildet ist, also z. B. für eine Ambisonics-Implementierung oder etwas Ähnliches, so wird ebenfalls ein dem WFS-Operator 700 entsprechendes Element vorhanden sein, das für einzelne Lautsprechersignale Verzögerungswerte ausrechnet bzw. das für einzelne Audiosignal-Lautsprecher-Kombinationen Verzögerungswerte ausrechnet. Je nach Implementierung wird der WFS-Operator 700 neben den Verzögerungswerten auch Skalierungswerte berechnen, welche typischerweise ebenfalls in der Filterstufe 300 durch einen Skalierungsfaktor berücksichtigt werden können. Diese können also durch eine Skalierung der in der Filterstufe 300 verwendeten Filterkoeffizienten berücksichtigt werden, ohne zusätzlichen Berechnungsaufwand zu verursachen.

Die Speicherzugriffssteuerung 600 kann daher bei einer speziellen Implementierung ausgebildet sein, um Verzögerungswerte für verschiedene Kombinationen aus Audiosignal und Lautsprecher zu erhalten, und um einen Zugriffswert auf den Speicher für jede Kombination zu berechnen, wie es noch Bezug nehmend auf Fig. 1b dargestellt wird. Entsprechend kann, wie es ebenfalls Bezug nehmend auf Fig. 1b dargestellt wird, die Filterstufe 300 ausgebildet sein, um Verzögerungswerte für verschiedene Kombinationen aus Audiosignal und Lautsprecher zu erhalten, um daraus eine Anzahl von Nullen zu berechnen, die in den Impulsantworten für die einzelnen Audiosignale/Lautsprecher-Kombinationen berücksichtigt werden müssen. Allgemein gesagt ist die Filterstufe 300 daher ausgebildet, um eine Verzögerung mit feinerer Granularität in Vielfachen der Abtastperiode zu implementieren, während die Speicherzugriffssteuerung 600 ausgebildet ist, um durch einen effizienten Speicherzugriff Verzögerungen in der Granularität des Vorschubs B, der von der Hin-Transformations-Stufe angewendet wird, zu implementieren.

Fig. 1b zeigt eine Folge von Funktionalitäten, die von den Elementen 700, 600, 300 von Fig. 1a ausgeführt werden können.

Insbesondere ist der WFS-Operator 700 ausgebildet, um einen Verzögerungswert D bereitzustellen, wie es im Schritt 20 in Fig. 1b dargestellt ist. In einem Schritt 21 wird beispielsweise die Speicherzugriffssteuerung 600 den Verzögerungswert D in ein Vielfaches der Blockgröße bzw. des Vorschubs B und in einen Rest aufteilen. Insbesondere ist der Verzögerungswert D gleich dem Produkt aus dem Vorschub B und dem Vielfachen D_{b} und dem Rest. Alternativ kann das Vielfache D_{b} einerseits und kann der Rest Dᵣ andererseits auch dadurch berechnet werden, dass eine ganzzahlige Division durchgeführt wird, und zwar eine ganzzahlige Division der Zeitdauer, die dem Verzögerungswert D entspricht und der Zeitdauer, die dem Vorschub B entspricht. Das Ergebnis der ganzzahligen Division ist dann D_{b} und der Rest der ganzzahligen Division ist Dᵣ. Hierauf führt die Speicherzugriffssteuerung 600 in einem Schritt 22 eine Steuerung des Speicherzugriffs mit dem Vielfachen D_{b} statt, wie es noch Bezug nehmend auf Fig. 9 detaillierter erläutert wird. Die Verzögerung D_{b} wird somit effizient im Frequenzbereich implementiert, weil sie einfach durch einen wahlfreien Zugriff auf ein spezielles gespeichertes Kurzzeitspektrum, das gemäß dem Verzögerungswert bzw. dem Vielfachen D_{b} ausgewählt wird, implementiert wird. Bei einem weiteren Ausführungsbeispiel der vorliegenden Erfindung, bei dem eine sehr feine Verzögerung gewünscht wird, wird in einem Schritt 23, der vorzugsweise in der Filterstufe 300 durchgeführt wird, der Rest Dᵣ in ein Vielfaches der Abtastpierode T_{A} und einen Rest Dᵣ' aufgeteilt. Die Abtastperiode T_{A}, die noch Bezug nehmend auf Fig. 8a und 8b detailliert erläutert wird, stellt die Abtastperiode zwischen zwei Werten der Impulsantwort dar, die typischerweise mit der Abtastperiode der diskreten Audiosignale am Eingang 10 der Hin-Transformations-Stufe 100 von Fig. 1 übereinstimmt. Das Vielfache D_{A} der Abtastperiode T_{A} wird dann in einem Schritt 24 verwendet, um das Filter durch Einfügen von D_{A} Nullen in die Impulsantwort des Filters zu steuern. Der Rest bei der Aufteilung im Schritt 23, der mit Dᵣ' bezeichnet ist, wird dann, wenn eine noch feinere Verzögerungssteuerung als ohnehin schon durch die Quantisierung der Abtastperioden T_{A} nötig ist, in einem Schritt 25 verwendet, wo ein Fractional-Delay-Filter (FD-Filter bzw. ein Filter mit gebrochener Verzögerung) gemäß Dᵣ' eingestellt wird. Es wird also das Filter, in dem bereits eine Anzahl von Nullen eingefügt worden ist, ferner als FD-Filter ausgeführt.

Die Verzögerung, die durch Steuern des Filters im Schritt 24 erreicht wird, kann als Verzögerung im "Zeitbereich" aufgefasst werden, obgleich aufgrund der speziellen Implementierung der Filterstufe diese Verzögerung im Frequenzbereich auf das bestimmte Kurzzeitspektrum, das aus dem Speicher 200 ausgelesen worden ist und zwar unter Verwendung des Vielfachen D_{b}, angewendet wird. Es ergibt sich also für die gesamte Verzögerung eine Aufteilung in drei Blöcke, wie es bei 26 in Fig. 1b dargestellt ist. Der erste Block ist die Zeitdauer, die dem Produkt aus D_{b}, also dem Vielfachen der Blockgröße mit der Blockgröße entspricht. Der zweite Verzögerungsblock ist das Vielfache D_{A} der Abtastzeitdauer T_{A}, also eine Zeitdauer, die diesem Produkt D_{A} x T_{A} entspricht. Hierauf bleibt noch eine Fractional-Delay-Verzögerung bzw. ein Verzögerungsrest Dᵣ' übrig. Dᵣ' ist kleiner als T_{A}, und D_{A} x T_{A} ist kleiner als B, was sich unmittelbar aufgrund der beiden Aufteilungsgleichungen neben den Blöcken 21 und 23 in Fig. 1b ergibt.

Nachfolgend wird Bezug nehmend auf Fig. 1c auf eine bevorzugte Implementierung der Filterstufe 300 Bezug genommen.

In einem Schritt 30 wird eine Impulsantwort für eine Audiosignal-Lautsprecher-Kombination bereitgestellt. Insbesondere für gerichtete Schallquellen wird man für jede Kombination aus Audiosignal und Lautsprecher eine eigene Impulsantwort haben. Jedoch auch für anderen Quellen gibt es zumindest für bestimmte Kombinationen aus Audiosignal und Lautsprecher unterschiedliche Impulsantworten. In einem Schritt 31 wird die Anzahl der einzufügenden Nullen, d.h. der Wert D_{A} bestimmt, wie es anhand von Schritt 23 in Fig. 1b dargestellt worden ist. Hierauf wird in einem Schritt 32 eine Anzahl von Nullen gleich D_{A} in die Impulsantwort am Anfang der Impulsantwort eingefügt, um eine modifizierte Impulsantwort zu erhalten. Hierzu wird auf Fig. 8a Bezug genommen. Fig. 8a zeigt ein Beispiel für eine, allerdings im Vergleich zu einer realen Anwendung zu kurzen Impulsantwort h(t), welche beim Sample 3 einen ersten Wert hat. Man kann also den Zeitraum zwischen dem Wert t = 0 bis t = 3 als die Verzögerung betrachten, die ein Schall von einer Quelle zu einer Aufzeichnungsstelle, wie beispielsweise einem Mikrofon oder einem Hörer braucht. Hierauf folgen diverse Samples der Impulsantwort, die mit T_{A} beabstandet sind, also der Abtastzeitdauer, die gleich dem Inversen der Abtastfrequenz ist. Fig. 8b zeigt eine Impulsantwort, und zwar dieselbe Impulsantwort nach dem Einfügen von T_{A} = vier Nullen für die Audiosignal-Lautsprecher-Kombination. Die in Fig. 8b gezeigte Impulsantwort ist somit eine Impulsantwort, wie sie in dem Schritt 32 erhalten wird. Hierauf wird in einem Schritt 33, wie es in Fig. 1c dargestellt ist, eine Transformation dieser modifizierten Impulsantwort, also der Impulsantwort gemäß Fig. 8b in den Spektralbereich durchgeführt. Dann wird in einem Schritt 34 bevorzugterweise ein spektralwertweises Multiplizieren des bestimmten Kurzzeitspektrums, also des Kurzzeitspektrums, das aufgrund von D_{b} aus dem Speicher ausgelesen und damit bestimmt worden ist, mit der transformierten modifizierten Impulsantwort, die im Schritt 33 erhalten worden ist, durchgeführt, um schließlich ein gefiltertes Kurzzeitspektrum zu erhalten.

Bei dem Ausführungsbeispiel ist die Hin-Transformations-Stufe 100 ausgebildet, um die Folge von Kurzzeitspektren mit dem Vorschub B aus einer Folge von zeitlichen Abtastwerten zu ermitteln, so dass ein erster Abtastwert eines ersten Blocks von zeitlichen Abtastwerten, die in ein Kurzzeitspektrum umgesetzt werden, von einem ersten Abtastwert eines zweiten darauffolgenden Blocks von zeitlichen Abtastwerten um eine Anzahl von Abtastwerten beabstandet ist, die gleich dem Vorschubwert ist. Der Vorschubwert ist also definiert durch den jeweils ersten Abtastwert des neuen Blocks, wobei dieser Vorschubwert, wie es noch anhand der Fig. 1d und 1e dargelegt werden wird, sowohl für das Overlap-Save-Verfahren als auch für das Overlap-Add-Verfahren vorhanden ist.

Darüber hinaus wird vorzugsweise, um eine wahlfreie Speicherung im Speicher 200 zu ermöglichen, ein Zeitwert, der einem Kurzzeitspektrum zugeordnet ist, als Blockindex abgespeichert, der angibt, wie viele Vorschubwerte der erste Abtastwert des Kurzzeitspektrums von einem Referenzwert zeitlich entfernt ist. Der Referenzwert ist z. B. der Index 0 des Kurzzeitspektrums bei 249 in Fig. 9.

Darüber hinaus ist die Speicherzugriffseinrichtung vorzugsweise ausgebildet, um das bestimmte Kurzzeitspektrum basierend auf dem Verzögerungswert und dem Zeitwert des bestimmten Kurzzeitspektrums derart zu bestimmen, dass der Zeitwert des bestimmten Kurzzeitspektrums gleich dem ganzzahligen Ergebnis einer Division von der Zeitdauer, die dem Verzögerungswert entspricht und der Zeitdauer, die dem Vorschubwert entspricht, ist oder um 1 größer ist. Bei einer Implementierung wird genau das ganzzahlige Ergebnis verwendet, das immer kleiner als die tatsächlich geforderte Verzögerung ist. Alternativ könnte jedoch auch das ganzzahlige Ergebnis zuzüglich Eins verwendet werden, wobei dieser Werte gewissermaßen eine "Aufrundung" der eigentlich geforderten Verzögerung ist. Im Falle einer Aufrundung wird eine etwas zu große Verzögerung erreicht, was aber für Anwendungen ohne weiteres ausreichen kann. Je nach Implementierung kann es auch von der Höhe des Rests abhängig gemacht werden, ob aufgerundet oder abgerundet wird. Ist der Rest z. B. größer oder gleich 50 % der Zeitdauer, die dem Vorschub entspricht, so kann aufgerundet werden, also der um Eins größere Wert genommen werden. Ist der Rest dagegen kleiner als 50 %, kann "abgerundet" werden, also genau das Ergebnis der ganzzahligen Division genommen werden. Von einer Abrundung kann eigentlich dann gesprochen werden, wenn der Rest nicht z. B. durch Einfügen von Nullen ebenfalls noch implementiert wird.

In anderen Worten ausgedrückt wird die vorstehend dargestellte Implementierung mit Aufrunden bzw. Abrunden dann nützlich sein, wenn eine Verzögerung nur mit der Granulierung einer Blocklänge angewendet wird, wenn also keine feinere Verzögerung durch Einfügen von Nullen in einer Impulsantwort erreicht wird. Wird dagegen eine feinere Verzögerung durch Einfügen von Nullen in eine Impulsantwort erzielt, wird zur Bestimmung des Blockversatzes abgerundet und nicht aufgerundet.

Zur Erläuterung dieser Implementierung wird auf Fig. 9 Bezug genommen. Fig. 9 zeigt einen speziellen Speicher 300, der eine Eingangs-Schnittstelle 250 und eine Ausgangs-Schnittstelle 360 hat. Von jedem Audiosignal, also dem Audiosignal 1, dem Audiosignal 2, dem Audiosignal 3 und dem Audiosignal 4 ist in dem Speicher eine zeitliche Folge von Kurzzeitspektren mit beispielhaft sieben Kurzzeitspektren gespeichert. Insbesondere werden die Spektren so in den Speicher eingelesen, dass immer sieben Kurzzeitspektren in dem Speicher sind und dann, wenn der Speicher gefüllt ist und ein weiteres neues Kurzzeitspektrum in den Speicher hineingeführt wird, am Ausgang 260 des Speichers das entsprechende Kurzzeitspektrum gewissermaßen "herausfällt". Dieses Herausfallen wird durch Überschreiben der Speicherzellen beispielsweise oder durch entsprechendes Umsortieren der Indizes zu den einzelnen Speicherfeldern implementiert und ist in Fig. 9 lediglich aus Darstellungsgründen entsprechend illustriert. Die Zugriffssteuerung greift über eine Zugriffssteuerungsleitung 265 zu, um bestimmte Speicherfelder, also bestimmte Kurzzeitspektren auszulesen, die dann über einen Ausleseausgang 267 zur Filterstufe 300 von Fig. 1a geliefert werden.

Eine bestimmte beispielhafte Zugriffssteuerung könnte beispielsweise für die Implementierung von Fig. 4 und dort für bestimmte OS-Blöcke, wie sie in Fig. 9 dargestellt sind, also für bestimmte Audiosignal-Lautsprecher-Kombinationen entsprechende Kurzzeitspektren der Audiosignale beim entsprechenden Zeitwert, der ein Vielfaches von B in Fig. 9 bei 269 ist, auslesen. Insbesondere könnte der Verzögerungswert derart sein, dass für die Kombination OS 301 eine Verzögerung von zwei Vorschublängen 2B gefordert ist. Ferner könnte für die Kombination OS 304 keine Verzögerung, also eine Verzögerung von 0 durch den Verzögerungswert gefordert sein, während für OS 302 eine Verzögerung von fünf Vorschubwerten, also 5B gefordert wird usw., wie es in Fig. 9 dargestellt ist. Insofern würde zu einem bestimmten Zeitpunkt die Speicherzugriffssteuerung 265 entsprechend der Tabelle 270 in Fig. 9 auslesen, und die entsprechenden Kurzzeitspektren dann alle über den Ausgang 267 zur Filterstufe liefern, wie sie noch Bezug nehmend auf Fig. 4 dargelegt wird. Die Speichertiefe beträgt bei dem in Fig. 9 gezeigten Ausführungsbeispiel beispielhaft sieben Kurzzeitspektren, so dass eine Verzögerung implementiert werden kann, die maximal gleich der Zeitdauer ist, die sechs Vorschubwerten B entspricht. Dies bedeutet, dass mit dem Speicher in Fig. 9 ein Wert von D_{b} von Fig. 1b, Schritt 21 von maximal 6 implementiert werden kann. Je nachdem, wie die Verzögerungsanforderungen und die Vorschubwerte B in einer speziellen Implementierung eingestellt werden, kann der Speicher größer oder kleiner bzw. tiefer oder weniger tief sein.

Bei einer speziellen Implementierung, wie sie bereits Bezug nehmend auf Fig. 1c dargestellt worden ist, ist die Filterstufe ausgebildet, um aus einer Impulsantwort eines Filters das für die Kombination aus Lautsprecher und Audiosignal vorgesehen ist, eine modifizierte Impulsantwort zu ermitteln, indem eine Anzahl von Nullen am zeitlichen Anfang der Impulsantwort eingefügt werden, wobei die Anzahl von Nullen von dem Verzögerungswert für die Kombination aus Audiosignal und Lautsprecher und dem gewählten bestimmten Kurzzeitspektrum für die Kombination aus Audiosignal und Lautsprecher abhängt. Vorzugsweise ist die Filterstufe ausgebildet, um eine solche Anzahl von Nullen einzufügen, dass eine Zeitdauer, die der Anzahl von Nullen entspricht, und die gleich dem Wert D_{A} sein kann, kleiner oder gleich dem Rest der ganzzahligen Division aus dem Restwert Dᵣ und der Abtastdauer T_{A} von Fig. 1b ist. Wie es ferner noch Bezug nehmend auf Fig. 1b, bei 25 dargestellt worden ist, kann die Impulsantwort des Filters eine Impulsantwort für ein Fractional-Delay-Filter sein, das ausgebildet ist, um eine Verzögerung gemäß einem Bruchteil einer Zeitdauer zwischen benachbarten diskreten Impulsantwortwerten zu erreichen, wobei der Bruchteil gleich dem Verzögerungswert (D - D_{b} x B - D_{A} x T_{A}) von Fig. 1b ist, wie es auch aus 26 in Fig. 1b ersichtlich ist.

Vorzugsweise umfasst der Speicher 200 für jede Audioquelle eine Frequenzbereichs-Verzögerungsleitung oder FDL 201, 202, 203 von Fig. 4, wobei FDL für Frequency Delay Line steht. Die FDL 201, 202, 203, die auch in Fig. 9 entsprechend schematisch dargestellt ist, erlaubt einen wahlfreien Zugriff auf die für die entsprechende Quelle bzw. für das entsprechende Audiosignal gespeicherten Kurzzeitspektren, wobei ein Zugriff über einen Zeitwert bzw. Index 269 für jedes Kurzzeitspektrum ausführbar ist.

Darüber hinaus ist, wie es in Fig. 4 gezeigt ist, die Hin-Transformations-Stufe mit einer Anzahl von Transformationsblöcken 101, 102, 103 ausgebildet, die gleich der Anzahl von Audiosignalen ist. Ferner ist die Rück-Transformations-Stufe 800 mit einer Anzahl von Transformationsblöcken 101, 102, 103 ausgebildet, die gleich der Anzahl der Lautsprecher ist. Darüber hinaus ist für jede Audioquelle für jedes Audiosignal eine Frequenzbereichs-Verzögerungsleitung 201, 202, 203 vorgesehen, wobei ferner die Filterstufe derart ausgebildet ist, dass sie eine Anzahl von Einzelfiltern 301, 302, 303, 304, 305, 306, 307, 308, 309 aufweist, wobei die Anzahl der Einzelfilter gleich dem Produkt aus der Anzahl der Audioquellen und der Anzahl der Lautsprecher ist. Dies bedeutet in anderen Worten, dass für jede Audiosignal-Lautsprecher-Kombination ein eigenes Einzelfilter, das der Einfachheit halber in Fig. 4 mit OS bezeichnet ist, vorhanden ist.

Bei einem bevorzugten Ausführungsbeispiel sind die Hin-Transformations-Stufe 100 und die Rück-Transformations-Stufe 800 gemäß einem Overlap-Save-Verfahren ausgebildet, das nachfolgend anhand von Fig. 1d erläutert wird. Das Overlap-Save-Verfahren ist ein Verfahren zur schnellen Faltung. Hierbei wird im Gegensatz zum Overlap-Add-Verfahren, das in Fig. 1e dargelegt wird, die Eingangsfolge in einander überlappende Teilfolgen zerlegt, wie es bei 36 in Fig. 1d dargestellt ist. Aus den gebildeten periodischen Faltungsprodukten (zyklische Faltung) werden dann jene Anteile entnommen, die mit der aperiodischen, schnellen Faltung übereinstimmen. Das Overlap-Save-Verfahren kann auch zur effizienten Implementierung von FIR-Filtern höherer Ordnung eingesetzt werden. Die im Schritt 36 gebildeten Blöcke werden dann in der Hin-Transformations-Stufe 100 von Fig. 1a jeweils transformiert, wie es bei 37 dargestellt ist, um die Folge von Kurzzeitspektren zu erhalten. Dann werden die Kurzzeitspektren durch die gesamte Funktionalität der vorliegenden Erfindung im Spektralbereich verarbeitet, wie es zusammenfassend bei 38 dargestellt ist. Ferner werden die verarbeiteten Kurzzeitspektren wieder in einem Block 800, also dem Rück-Transformationsblock zurücktransformiert, wie es bei 39 dargestellt ist, um Blöcke von Zeitwerten zu erhalten. Das Ausgangssignal, das aus der Faltung zweier endlicher Signale entsteht, kann allgemein in drei Teile unterteilt werden, das Einschwingverhalten, das stationäre Verhalten und das Ausschwingverhalten. Bei der Overlap-Save-Methode wird das Eingangssignal in Segmente zerlegt und jedes Segment mittels der zyklischen Faltung mit einem Filter, einzeln gefaltet. Hierauf werden die Teilfaltungen wieder zusammengesetzt, wobei der Ausschwingbereich jeder dieser Teilfaltungen jetzt das darauffolgende Faltungsergebnis überlappt und dadurch stören würde. Daher wird dieser Ausschwingbereich, der zu einem falschen Ergebnis führt, im Rahmen des Verfahrens verworfen. Es stoßen also die einzelnen stationären Teile der einzelnen Faltungen jetzt direkt aneinander und liefern dadurch das richtige Ergebnis der Faltung. Allgemein werden somit in einem Schritt 40 störende Anteile aus den Blöcken von Zeitwerten, die nach dem Block 39 erhalten worden sind, verworfen, und die verbleibenden Abtastwerte werden in einem Schritt 41 in der richtigen zeitlichen Reihenfolge aneinander gestückelt, um schließlich die entsprechenden Lautsprechersignale zu erhalten.

Alternativ können sowohl die Hin-Transformations-Stufe 100 als auch die Rück-Transformations-Stufe 800 ausgebildet sein, um ein Overlap-Add-Verfahren durchzuführen. Das Overlap-Add-Verfahren, das auch als segmentierte Faltung bezeichnet wird, ist ebenfalls ein Verfahren zur schnellen Faltung und wird derart gesteuert, dass eine Eingangsfolge in eigentlich aneinander angrenzende Blöcke von Abtastwerten mit einem Vorschub B zerlegt wird, wie es bei 43 dargestellt ist. Diese Blöcke werden aber aufgrund des Anhängens von Nullen (auch als Zero-Padding bezeichnet) für jeden Block, wie es bei 44 gezeigt ist, zu aufeinanderfolgenden überlappenden Blöcken. Das Eingangssignal wird somit in Abschnitte mit der Länge B aufgeteilt, die dann durch das Zero-Padding gemäß Schritt 44 verlängert werden, um das Ergebnis der Faltungsoperation auf eine größere Länge zu bringen. Dann werden die durch den Schritt 44 erzeugten mit Nullen aufgefüllten Blöcke in einem Schritt 45 durch die Hin-Transformations-Stufe 100 transformiert, um die Folge von Kurzzeitspektren zu erhalten. Dann wird, entsprechend der Verarbeitung im Block 39 von Fig. 1d eine Verarbeitung der Kurzzeitspektren im Spektralbereich in einem Schritt 46 vorgenommen, um dann in einem Schritt 47 eine Rücktransformation der verarbeiteten Spektren durchzuführen, um Blöcke von Zeitwerten zu erhalten. Dann findet im Schritt 48 ein überlappendes Aufaddieren der Blöcke von Zeitwerten statt, um ein richtiges Ergebnis zu erhalten. Die Ergebnisse der einzelnen Faltungen werden also dort aufaddiert, wo die einzelnen Faltungsprodukte sich überlappen, und das Ergebnis der Operation entspricht der Faltung einer theoretisch unendlich langen Eingangsfolge. Im Gegensatz zum Overlap-Save-Verfahren, bei dem im Schritt 41 gewissermaßen "aneinander gestückelt" wird, wird beim Overlap-Add-Verfahren in Fig. 1e im Schritt 48 ein überlappendes Aufaddieren der Blöcke von Zeitwerten durchgeführt.

Je nach Implementierung sind die Hin-Transformations-Stufe 100 und die Rück-Transformations-Stufe 800 als einzelne FFT-Blöcke, wie in Fig. 4 bzw. IFFT-Blöcke wie in Fig. 4 ebenfalls gezeigt, ausgebildet. Allgemein wird ein DFT-Algorithmus, also ein Algorithmus zur diskreten Fourier-Transformation bevorzugt, der auch von dem FFT-Algorithmus abweichen kann. Darüber hinaus können auch andere Frequenzbereichstransformations-Verfahren, wie beispielsweise Diskrete Sinus-Transformation- (DST-) Verfahren, Diskrete Cosinus-Transformation- (DCT-) Verfahren, modifizierte diskrete Cosinus-Transformation- (MDCT-) Verfahren oder ähnliche Verfahren eingesetzt werden, sofern sie für die spezielle Anwendung geeignet sind.

Wie es bereits anhand von Fig. 1a dargestellt worden ist, wird die erfindungsgemäße Vorrichtung vorzugsweise für ein Wellenfeldsynthese-System eingesetzt, so dass ein Wellenfeldsynthese-Operator 700 vorhanden ist, der ausgebildet ist, um für jede Kombination aus Lautsprecher oder Audioquelle unter Verwendung einer virtuellen Position der Audioquel-le und der Position des Lautsprechers den Verzögerungswert zu berechnen, auf dessen Basis dann die Speicherzugriffssteuerung 600 und die Filterstufe 300 arbeiten können.

Es gibt mehrere Lösungsansätze für die Erzeugung von gerichteten Schallquellen bzw. Schallquellen mit Richtcharakteristik unter Verwendung der Wellenfeldsynthese. Neben experimentellen Ergebnissen basieren die meisten Ansätze auf einer Expansion oder Entwicklung des Schallfelds in zirkulare oder sphärische Harmonische. Der hier präsentierte Lösungsansatz verwendet auch eine Expansion des Schallfelds der virtuellen Quelle in kreisförmige Harmonische, um eine Ansteuerfunktion für die Sekundärquellen zu erhalten. Diese Ansteuerfunktion wird auch nachfolgend als WFS-Operator bezeichnet.

Fig. 7 zeigt die Geometrie der Bezeichnungen, die in den allgemeinen Gleichungen der Wellenfeldsynthese, d. h. in dem Wellenfeldsyntheseoperator verwendet werden. Zusammenfassend gesagt ist für gerichtete Quellen der WFS-Operator frequenzabhängig, hat also für jede Frequenz eine dedizierte Amplitude und Phase entsprechend einem frequenzabhängigen Delay. Für ein Rendering (bzw. "Aufbereitung") beliebiger Signale erfordert diese frequenzabhängige Operation eine Filterung des Zeitbereichssignals. Diese Filteroperation lässt sich als FIR-Filterung implementieren, wobei die FIR-Koeffizienten durch geeignete Design-Verfahren aus dem frequenzabhängigen WFS-Operator bestimmt werden. Der FIR-Filter enthält ferner ein Delay, wobei sich der Hauptteil des Delays (Verzögerung) aus der Signallaufzeit zwischen der virtuellen Quelle und dem Lautsprecher bestimmt und somit frequenzunabhängig, also konstant, ist. Vorzugsweise wird diese frequenzabhängige Verzögerung durch die in Verbindung mit den Fig. 1a- 1e beschriebenen Vorgehensweisen bearbeitet. Die vorliegende Erfindung kann jedoch auch auf alternative Implementierungen angewendet werden, bei denen die Quellen nicht richtungsabhängig sind, oder bei denen es nur frequenzunabhängige Verzögerungen gibt, oder bei denen generell eine schnelle Faltung zusammen mit einer Verzögerung zwischen bestimmten Audiosignal-Lautsprecherkombinationen eingesetzt werden soll.

Die nachfolgende Darstellung ist eine beispielhafte Beschreibung des Wellenfeldsyntheseprozesses. Alternative Beschreibungen und Ausführungen sind ebenfalls bekannt. Das Schallfeld der Primärquelle wird in der Region y < y_{L} generiert, durch Verwenden einer linearen Verteilung von sekundären Monopolquellen entlang x (schwarze Punkte).

Unter Verwendung der Geometrie von Fig. 7 ist das zweidimensionale Rayleigh-I-Integral im Frequenzbereich gegeben durch $\begin{matrix}{P}_{R} \left({\vec{r}}_{R}, \vec{r}, ω\right) = \frac{1}{2 ⁢ π} {\int }_{- ∞}^{∞} {jωρν}_{{n}^{˜}} \left(\overline{r}, ω\right) \\ x ⁢ \left(-jπ⁢{H}_{0}^{\left(2\right)}\left(\frac{ω}{c}\right)⁢\left|{\vec{r}}_{R}-\vec{r}\right|\right) ⁢ dx\end{matrix}$

Es besagt, dass der Schaltdruck *P_{R}*(*r̅_{R},r̅*,ω) einer Primärschaltquelle an der Empfängerposition R generiert werden kann unter Verwendung einer linearen Verteilung von sekundären Monopol-Linienschallquellen mit *y* = *y_{L}.* Zu diesem Zweck muss die Geschwindigkeit${V}_{\vec{n}} \left(\vec{r}, ω\right)$der Primärquelle Ψ an den Positionen der Sekundärquellen bekannt sein gemäß ihrer Normalen *̅n̅*̅. In Gleichung (1), ist ω die Winkelfrequenz, c die Schallgeschwindigkeit und ${H}_{0}^{\left(2\right)} ⁢ \left(\frac{ω}{c}⁢\left|{\vec{r}}_{R}-\vec{r}\right|\right)$ ist die Hankel-Funktion zweiter Art der Ordnung 0. Der Weg von der Primärquellenposition zu der Sekundärquellenposition ist bezeichnet durch r . Gleichartig dazu ist *r̅_{R}* der Weg von der Sekundärquelle zu dem Empfänger R. Das zweidimensionale Schallfeld, das durch eine Primärquelle ψ mit jeder beliebigen Richtcharakteristik abgestrahlt wird, kann durch eine Expansion in kreisförmige Harmonische beschrieben werden. ${P}_{ψ} \left(\vec{r}, ω\right) = S \left(ω\right) {\sum }_{v = ∞}^{∞} {{C}^{‿}}_{m}^{\left(2\right)} \left(ω\right) ⁢ {H}_{ν}^{\left(2\right)} ⁢ \frac{ω}{c} \left|\vec{r}\right| ⁢ {e}^{jνa} ,$
wobei *S(ω)* das Spektrum der Quelle ist und α der Azimuthwinkel des Vektors *̅r̅*̅. ${{C}^{‿}}_{v}^{\left(2\right)}$ (w) sind die Kreisförmige-Harmonische-Ausdehnungskoeffizienten der Größenordnung v. Unter Verwendung der Bewegungsgleichung ist die WFS-Sekundärquellenansteuerfunktion Q (....) gegeben als $- {jωρν}_{\vec{n}} = \frac{\partial {P}_{ψ} \left(\vec{r}, ω\right)}{\partial \vec{n}} ≡ Q \left(…\right) .$

Um realisierbare Syntheseoperatoren zu erhalten, werden zwei Annahmen getroffen: Erstens, reale Lautsprecher verhalten sich mehr wie Punktquellen, falls die Größe des Lautsprechers im Vergleich zu der abgestrahlten Wellenlänge klein ist. Daher sollte die Sekundärquellenansteuerfunktion Sekundärpunktquellen anstatt Linienquellen verwendet werden. Zweitens wird hier nur die effiziente Verarbeitung der W FS-Ansteuerfunktion betrachtet. Während die Berechnung der Hankel-Funktion relativ aufwendig ist, ist das Nahfeldrichtverhalten aus praktischer Sicht von geringerer Bedeutung.

Als Folge wird nur die Fernfeldnäherung der Hankel-Funktion an die Sekundär- und Primär-Quellenbeschreibungen (1) und (2) angelegt. Dies führt zu der Sekundärquellenansteuerfunktion $\begin{matrix}Q \left({\vec{r}}_{R}, \vec{r}, ω, α\right) = j ⁢ \frac{\sqrt{\left|{\vec{r}}_{R}-\vec{r}\right|}}{π} ⁢ cos ϕ \frac{{e}^{- j ⁢ \frac{ω}{c} \left|\vec{r}\right|}}{\sqrt{\left|\vec{r}\right|}} ⁢ S \left(ω\right) \\ {{x {\sum }_{ν = - ∞}^{∞} {C}^{‿} \frac{\left(2\right)}{ν} \left(ω\right) ⁢ {j}^{ν} ⁢ {e}^{jva}}_{︸}}_{G \left(ω, a\right)}\end{matrix}$

Folglich kann das Syntheseintegral ausgedrückt werden als ${P}_{R} \left({\vec{r}}_{R}, \vec{r}, ω\right) = {\int }_{- ∞}^{∞} Q \left({\vec{r}}_{R}, \vec{r}, ω, α\right) ⁢ \frac{{e}^{- j ⁢ \frac{ω}{c} \left|\vec{r}\right|}}{\vec{r}} ⁢ dx$

Für eine virtuelle Quelle mit idealen Monopolcharakteristika vereinfacht sich der Richtwirkungsterm der Quellenansteuerfunktion auf *G(ω,α)* = 1. In diesem Fall werden nur ein Gewinn ${A}_{M} \left({\vec{r}}_{R}, \vec{r}\right) = \frac{1}{π} ⁢ \sqrt{\frac{\left|{\vec{r}}_{R}-\vec{r}\right|}{\left|\vec{r}\right|}} ⁢ cos ϕ$ ein Verzögerungsterm $D \left(\vec{r}, ω\right) = {e}^{- j ⁢ \frac{ω}{c} \left|\vec{r}\right|} ,$ der einer frequenzunabhängigen Zeitverzögerung von $\frac{\left|\vec{r}\right|}{c}$ entspricht, und eine konstante Phasenverschiebung von j an das Sekundärquellensignal angelegt.

Neben der Synthese von Monopolquellen ermöglicht ein übliches WFS-System die Wiedergabe von Planarwellenfronten, die als ebene Wellen bezeichnet werden. Diese können als Monopolquellen angesehen werden, die in einer unendlichen Entfernung angeordnet sind. Wie im Fall von Monopolquellen besteht der resultierende Syntheseoperator aus einem statischen Filter, einem Gewinnfaktor und einer Zeitverzögerung.

Für komplexe Richtcharakteristika wird der Gewinnfaktor A(...) abhängig von der Richtcharakteristik, der Ausrichtung und der Frequenz der virtuellen Quelle sowie von den Positionen der virtuellen und sekundären Quellen. Folglich enthält der Syntheseoperator ein nicht triviales Filter, spezifisch für jede Sekundärquelle ${A}_{D} \left({\vec{r}}_{R}, \vec{r}, ω, α\right) = \frac{j}{π} ⁢ \sqrt{\frac{\left|{\vec{r}}_{R}-\vec{r}\right|}{\left|\vec{r}\right|}} ⁢ cos ϕ G \left(ω, α\right)$

Wie in dem Fall von grundlegenden Quellentypen kann die Verzögerung aufgrund der Ausbreitungszeit zwischen virtueller und sekundärer Quelle extrahiert werden von (4) $D \left(\vec{r}, ω\right) = {e}^{- j ⁢ \frac{ω}{c} \left|\vec{r}\right|}$

Für praktische Aufbereitung müssen zeitdiskrete Filter für die Richtcharakteristika von der Frequenzantwort (8) bestimmt werden. Aufgrund ihrer Fähigkeit, beliebige Frequenzantworten und deren inhärente Stabilität zu nähern, werden hier nur FIR-Filter berücksichtigt. Diese Richtwirkungsfilter werden nachfolgend durch *h_{m,n}[k]* bezeichnet, wobei *n =* 0,..., *M* - 1 den Virtuelle-Quelle-Index bezeichnet, *n =* 0,..., *M-* 1 der Lautsprecherindex ist und k ein Zeitbereichsindex ist. K ist die Größenordnung des Richtwirkungsfilters. Da solche Filter für jede Kombination von *N* virtuellen Quellen und *M* Lautsprechern erforderlich sind, muss die Erzeugung relativ effizient sein.

Es wird hier ein einfaches Fenster (oder Frequenzabtastentwurf) verwendet. Die gewünschte Frequenzantwort (9) wird bei K + 1 äquidistant abgetasteten Frequenzwerten in dem Intervall 0 ≤ *ω* < *2π* bewertet. Die diskreten Filterkoeffizienten *h_{m,n}[k], k = 0,...,K* werden erhalten durch eine inverse diskrete Fourier-Transformation (IDFT) und das Anlegen einer geeigneten Fensterfunktion w[k], um das Gibbs-Phänomen zu reduzieren, das durch das Abschneiden der Impulsantwort verursacht wird. ${h}_{m , n} \left[k\right] = w \left[k\right] ⁢ IDFT \left\{{A}_{D}\left({\vec{r}}_{R}, \vec{r}, ω, α\right)\right\}$

Die Implementierung dieses Entwurfsverfahrens ermöglicht mehrere Optimierungen. Erstens, die konjugierte Symmetrie der Frequenzantwort *A_{D}*(*r̅_{R},r̅*,ω,α), diese Funktion muss nur für etwa die Hälfte der Rasterpunkte bewertet werden. Zweitens, mehrere Teile der Sekundärquellenansteuerfunktion, z.B. die Expansionskoeffizienten ${{C}^{‿}}_{v}^{\left(2\right)}$ (ω) sind für alle Ansteuerfunktionen einer gegebenen virtuellen Quelle identisch und werden folglich nur einmal berechnet. Die Richtwirkungsfilter *h_{m,n}*[*k*] führen Synthesefehler auf zwei Weisen ein. Einerseits führt die begrenzte Filtergrößenordnung zu einer unvollkommenen Näherung von *A_{D}*(*r̅_{R}*,*̅r̅*̅,ω,α). Andererseits muss die unendliche Summierung von (4) durch eine finite Grenze ersetzt werden. Als Folge kann die Strahlbreite der generierten Richtcharakteristika nicht unendlich schmal werden.

Fig. 2 zeigt die prinzipielle Struktur der Signalverarbeitung bei der Verwendung eines auf einer Scale&Delay-Operation beruhenden einfachen WFS-Operators. Gezeigt wird die Signalverarbeitungsstruktur von WFS-Aufbereitungssystemen für die Synthese von grundlegenden Primärquellentypen. Die Sekundärquellenansteuersignale können bestimmt werden durch Verarbeiten einer Skalier- und einer Verzögerungsoperation für jede Primärquelle-Sekundärquelle-Kombination (S&D=Skalieren und Verzögern) und eines statischen Eingangsfilters *H(ω).*

WFS-Aufbereitung wird allgemein als zeitdiskretes Verarbeitungssystem implementiert. Es besteht aus zwei allgemeinen Aufgaben: Berechnung des Syntheseoperators und Anlegen dieses Operators an die zeitdiskreten Quellensignale. Das letztere wird nachfolgend als WFS-Aufbereitung bezeichnet.

Die Auswirkung des Syntheseoperators auf die Gesamtkomplexität ist typischerweise niedrig, da derselbe relativ selten berechnet wird. Falls die Quelleneigenschaften sich nur diskret ändern, wird der Operator nach Bedarf berechnet. Zum fortlaufenden Ändern von Quelleneigenschaften, z.B. im Fall von bewegten Schallquellen, ist es typischerweise ausreichend, diese Werte auf einem groben Gitter zu berechnen und dazwischen einfache Interpolationsverfahren zu verwenden.

Im Gegensatz dazu muss das Anlegen des Syntheseoperators an die Quellensignale bei der vollen Audioabtastrate durchgeführt werden. Fig. 2 zeigt die Struktur eines typischen WFS-Aufbereitungssystems mit *N* virtuellen Quellen und *M* Lautsprechern. Wie es in Abschnitt 2.2 dargestellt wurde, besteht die Sekundärquellenansteuerfunktion aus einem festen Vorfilter *H(ω) = j,* und dem Anlegen einer Zeitverzögerung *D*(*̅r̅*̅,ω) und eines Skalierfaktors *A_{M}*(*r̅_{R},r̅*). Da *H(ω)* unabhängig von den Positionen der Quelle und des Lautsprechers ist, wird dasselbe an die Eingangssignale angelegt vor dem Speichern in einer Zeitbereichverzögerungsleitung. Unter Verwendung dieser Verzögerungsleitung wird ein Komponentensignal berechnet für jede Kombination einer virtuellen Quelle und eines Lautsprechers, was dargestellt wird durch eine Skalier- und Verzögerungsoperation (*scale-and-delay operation (S&D)).* Im einfachsten Fall wird der Verzögerungswert abgerundet auf das nächste Ganzzahlmehrfache der Abtastperiode und als ein indexierter Zugriff in die Verzögerungsleitung bzw. Delay-Line angelegt. Im Fall von bewegten Quellenobjekten sind komplexere Algorithmen erforderlich, um das Quellensignal an beliebigen Positionen zwischen Abtastwerten zu interpolieren. Schließlich werden die Komponentensignale für jeden Lautsprecher akkumuliert, um die Ansteuersignale zu bilden.

Die Anzahl von Skalier- und Verzögerungsoperationen wird gebildet durch das Produkt der Anzahl von virtuellen Quellen N und der Anzahl von Lautsprechern *M.* Somit erreicht dieses Produkt typischerweise hohe Werte. Folglich ist die Skalier- und Verzögerungsoperation der leistungskritischste Teil der meisten WFS-Systeme, selbst wenn nur Ganzzahlverzögerungen verwendet werden.

Fig. 3 zeigt die prinzipielle Struktur der Signalverarbeitung bei der Verwendung der Overlap & Save - Technik. Das Overlap-Save-Verfahren ist ein Verfahren zur schnellen Faltung. Dabei wird im Gegensatz zu dem Overlap-Add-Verfahren die Eingangsfolge x[n] in einander überlappende Teilfolgen zerlegt. Aus den gebildeten periodischen Faltungsprodukten (zyklische Faltung) werden dann jene Anteile entnommen, die mit der aperiodischen, schnellen Faltung übereinstimmen.

Anhand von Fig. 2 wurde erläutert, dass die Skalier- und Verzögerungsoperation, die an jede Kombination von einer virtuellen Quelle und einem Lautsprecher angelegt wird, für herkömmliche WFS-Aufbereitungssysteme höchst leistungskritisch ist. Für Schallquellen mit einer Richtcharakteristik ist eine zusätzliche Filteroperation, typischerweise implementiert als ein FIR-Filter für jede solche Kombination erforderlich. Unter Berücksichtigung des Rechenaufwands von FIR-Filtern wird die resultierende Komplexität für die meisten realen WFS-Aufbereitungssysteme nicht wirtschaftlich realisierbar.

Um die erforderlichen Rechenressourcen wesentlich zu reduzieren, schlägt die Erfindung ein Signalverarbeitungsschema vor, das auf zwei in Wechselwirkung stehenden Effekten basiert.

Der erste Effekt betrifft die Tatsache, dass die Effizienz von FIR-Filtern durch Verwenden von schnellen Faltungsverfahren im Transformationsbereich häufig erhöht werden kann, wie z.B. *Overlap-Save* oder *Overlap-Add.* Allgemein transformieren diese Algorithmen Segmente des Eingangssignals in den Frequenzbereich durch schnelle Fourier-Transformations-(FFT-)Techniken, führen Faltung durch aufgrund einer Frequenzbereichsmultiplikation und transformieren das Signal zurück in den Zeitbereich. Obwohl die tatsächliche Leistungsfähigkeit stark von der Hardware abhängt, liegt die Filtergrößenordnung wo transformationsbasiertes Filtern effizienter wird als direkte Faltung typischerweise zwischen 16 und 50. Für Overlap-Add-Algorithmen und Overlap-Save-Algorithmen bilden die Vorwärts- und Inverse-FFT-Operationen den Großteil des Rechenaufwands.

Vorzugsweise wird nur das Overlap-Save-Verfahren berücksichtigt, da dasselbe keine Hinzufügung von Komponenten von benachbarten Ausgabeblöcken erfordert. Neben der reduzierten arithmetischen Komplexität im Vergleich zu overlapp-add führt diese Eigenschaft zu einer einfacheren Steuerlogik für das vorgeschlagene Verarbeitungsschema.

Ein weiteres Ausführungsbeispiel zum Reduzieren des Rechenaufwands nutzt die Struktur des WFS-Verarbeitungsschemas. Einerseits wird hier jedes Eingangssignal für eine große Anzahl von Verzögerungs- und Filteroperationen verwendet. Andererseits werden die Ergebnisse für eine große Anzahl von Schallquellen für jeden Lautsprecher summiert. Somit verspricht eine Partitionierung des Signalverarbeitungsalgorithmus, der übliche Operationen nur einmal für jedes Eingangs- oder Ausgangssignal durchführt, große Effizienzgewinne. Allgemein gilt, dass eine solche Partionierung des WFS-Aufbereitungsalgorithmus beträchtliche Leistungsverbesserungen bewirkt für bewegte Schallquellen von grundlegenden Quellentypen.

Wenn die transformationsbasierte schnelle Faltung für die Aufbereitung von gerichteten Schallquellen bzw. Schallquellen mit Richtcharakteristik verwendet wird, sind die Vorwärts- und Inverse-Fourier-Transformationsoperationen offensichtliche Kandidaten für diese Partitionierung. Das resultierende Verarbeitungsschema ist in Fig. 3 gezeigt. Die Eingangssignale *xₙ*[*k*]*,* n = *0,...,N* -1 werden in Blöcke segmentiert und in den Frequenzbereich transformiert unter Verwendung von schnellen Fourier-Transformationen (FFT). Die Frequenzbereichsdarstellung wird mehrere Male verwendet zum Falten der einzelnen Lautsprechersignalkomponenten durch eine Overlap-Save-Operation, d.h. eine komplexe Multiplikation. Die Lautsprechersignale werden in dem Frequenzbereich berechnet durch Akkumulieren der Komponentensignale aller Quellen. Schließlich ergibt eine schnelle inverse Fourier-Transformation (IFFT) dieser Blöcke und Verkettung gemäß dem Overlap-Save-Schema die Lautsprecheransteuersignale *yₘ*[*k]*,*m = 0,...,M* -1 im Zeitbereich. Auf diese Weise werden die leistungskritischsten Teile der Transformationsbereichsfaltung, nämlich die FFT- und IFFT-Operationen nur einmal für jede Quelle bzw. jeden Lautsprecher durchgeführt.

Fig. 4 zeigt die prinzipielle Struktur der Signalverarbeitung bei der Verwendung einer Frequency-Domain Delay Line gemäß der Erfindung. Gezeigt ist ein blockbasiertes Transformationsbereich-WFS-Signalverarbeitungsschema. OS steht für overlap-save und FDL steht für Frequency-Domain Delay Line.

Fig. 4 zeigt eine spezielle Implementierung des Ausführungsbeispiels von Fig. 1a, welches eine matrixförmige Struktur aufweist, wobei die Hin-Transformations-Stufe 100 einzelne FFT-Blöcke 101, 102, 103 aufweist. Darüber hinaus umfasst der Speicher 200 verschiedene Frequenzbereichs-Verzögerungsleitungen bzw. Frequency-Delay-Lines 201, 202, 203, die über die Speicherzugriffssteuerung 600, die in Fig. 4 nicht gezeigt ist, angesteuert werden, um für jede Filterstufe 301-309 das richtige Kurzzeitspektrum zu bestimmen und der entsprechenden Filterstufe zu einem bestimmten Zeitpunkt zuzuführen, wie es anhand von Fig. 9 dargelegt worden ist. Darüber hinaus umfasst die Summiererstufe 400 schematisch gezeichnete Summierer 401-406 und umfasst die Rück-Transformations-Stufe 800 einzelne IFFT-Blöcke 801, 802, 803, um schließlich die Lautsprechersignale zu erhalten. Vorzugsweise sind sowohl die Blöcke 101-103 als auch 801-803 ausgebildet, um die entsprechend nötigen Verarbeitungsschritte vor der eigentlichen Transformation bzw. nach der eigentlichen Rücktransformation durchzuführen, die durch Verfahren der schnellen Faltung gefordert werden, wie beispielsweise das Overlap-Save-Verfahren oder das Overlap-Add-Verfahren.

Wie anhand von Fig. 7 erläutert wurde, bestimmt der WFS-Operator eine einzelne Verzögerung für jede Quelle-Lautsprecher-Kombination. Obwohl das vorgeschlagene Signalverarbeitungsschema eine effiziente Mehrkanalfaltung ermöglicht, erfordert die Anwendung dieser Verzögerungen eine detaillierte Berücksichtigung. Bei dem herkömmlichen Zeitbereichsalgorithmus können ganzzahlwertige Abtastwertverzögerungen implementiert werden durch Zugreifen auf eine Zeitbereichsverzögerungsleitung mit geringer Auswirkung auf die Gesamtkomplexität. In dem Frequenzbereich kann eine Zeitverzögerung nicht auf die gleiche Weise implementiert werden.

Konzeptionell kann eine beliebige Zeitverzögerung ohne Weiteres in das FIR-Richtwirkungsfilter eingebaut werden. Aufgrund des großen Bereichs des Verzögerungswerts in einem typischen WFS-System führt dieser Lösungsansatz jedoch zu sehr großen Filterlängen und somit zu großen FFT-Blockgrößen. Einerseits erhöht dies den Rechenaufwand und die Speicheranforderungen wesentlich. Andererseits ist die Latenzzeit zur Bildung von Eingangsblöcken aufgrund der Blockbildungsverzögerung, die für solch große FFT-Größen erforderlich ist, für viele Anwendungen nicht akzeptabel.

Aus diesem Grund wird hier ein Verarbeitungsschema vorgeschlagen, das auf einer Frequency-Domain Delay Line und einer Partitionierung des Verzögerungswerts basiert. Ähnlich wie bei dem herkömmlichen Overlap-Save-Verfahren wird das Eingangssignal in überlappende Blöcke der Größe *L* und einen Vorschub (oder Verzögerungsblockgröße) von B zwischen benachbarten Blöcken segmentiert. Die Blöcke werden transformiert in den Frequenzbereich und werden mit *Xₙ*[*l*] bezeichnet, wobei *n* die Quelle bezeichnet und *l* der Blockindex ist. Diese Blöcke werden in einer Struktur gespeichert, die indexierten Zugriff der Form *Xₙ[l-i*]auf die jüngsten Frequenzbereichsblöcke ermöglicht. Diese Datenstruktur ist konzeptionell identisch mit Frequency-Domain Delay Lines, die in dem Kontext partitionierter Faltung verwendet werden.

Der Verzögerungswert D, gegeben in Abtastwerten, ist partioniert in ein Mehrfaches der Blockverzögerungsgröße und einen Rest *Dᵣ* bzw. Dᵣ' $D = {D}_{b} ⁢ B + {D}_{r} mit 0 \leq {D}_{r} \leq B - 1 , {D}_{b} ∈ N .$

Die Blockverzögerung D_{b} wird als ein indexierter Zugriff in die Frequency-Domain Delay Line angelegt. Im Gegensatz dazu wird der Restteil aufgenommen in das Richtwirkungsfilter *h_{m,n}*[*k*], was formal ausgedrückt wird durch eine Faltung mit dem Verzögerungsoperator *δ(k - Dᵣ)* ${h}_{m , n}^{d} \left[k\right] = {h}_{m , n} \left[k\right] * δ ⁢ \left(k-{D}_{r}\right) .$

Für Ganzzahlverzögerungswerte entspricht diese Operation dem Voranstellen von *h_{m,n}*[*k*] mit *Dᵣ* Nullen. Das resultierende Filter wird gemäß den Anforderungen der Overlap-Save-Operation mit Nullen aufgefüllt. Danach wird die Frequenzbereichsfilterdarstellung ${H}_{m , n}^{d}$ durch eine FFT erhalten.

Die Frequenzbereichsdarstellung der Signalkomponente von der Quelle *n* zu dem Lautsprecher m wird berechnet als ${C}_{m , n} \left[l\right] = {H}_{m , n}^{d} ⋅ {X}_{n} ⁢ \left[l-{D}_{b}\right]$
wobei eine elementweise komplexe Multiplikation bezeichnet. Die Frequenzbereichsdarstellung des Ansteuersignals für den Lautsprecher m wird bestimmt durch Akkumulieren der entsprechenden Komponentensignale, was implementiert wird als eine komplexwertige Vektoraddition ${Y}_{m} \left[l\right] = N - 1 {\sum }_{n = 0}^{N - 1} {C}_{m , n} \left[l\right] .$

Der Rest des Algorithmus ist identisch mit dem gewöhnlichen Overlap-Save-Algorithmus. Die Blöcke *Yₘ*[*l*] werden in den Zeitbereich transformiert, und die Lautsprecheransteuersignale *yₘ*[k] werden gebildet durch Löschen einer vorbestimmten Anzahl von Abtastwerten von jedem Zeitbereichsblock. Diese Signalverarbeitungsstruktur ist in Fig. 4 schematisch dargestellt.

Die Längen der transformierten Segmente und die Verschiebung zwischen benachbarten Segmenten folgen von der Ableitung des herkömmlichen Overlap-Save-Algorithmus. Eine lineare Faltung eines Segments der Länge *L* mit einer Sequenz der Länge *P, L<P,* entspricht einer komplexen Multiplikation von zwei Frequenzbereichsvektoren der Größe *L* und ergibt *L-P+1* Ausgangsabtastwerte. Somit müssen die Eingangssegmente um diesen Betrag verschoben werden, nachfolgend bezeichnet als *B=L-P*+1. Umgekehrt, um *B* Ausgangsabtastwerte von jedem Eingangssegment für eine Faltung mit einem FIR-Filter der Größenordnung *K* (Länge *P=K*+1) zu erhalten, müssen die transformierten Segmente eine Länge von $L = K + B .$ haben.

Falls der Ganzzahlteil des Restteils *Dᵣ* der Verzögerung eingebettet ist in das Filter ${h}_{m , n}^{d} \left[k\right]$ gemäß (12), führt die erforderliche Größenordnung für ${h}_{m , n}^{d} \left[k\right]$ zu K' = K + B - 1. Dies liegt daran, dass ${h}_{m , n}^{d}$ höchstens *B* - 1 Nullen vorangestellt werden, was der Maximalwert für *Dᵣ* (11) ist. Somit ist die erforderliche Segmentlänge für den vorgeschlagenen Algorithmus gegeben durch $L = K + 2 ⁢ B - 1.$

Bisher wurden nur Ganzzahlabtastwertverzögerungswerte D berücksichtigt. Das vorgeschlagene Verarbeitungsschema kann jedoch ausgedehnt werden auf beliebige Verzögerungswerte durch Aufnehmen eines FD-Filters (FD = fractional delay = Bruchteilverzögerung), ein sogenanntes Richtwirkungsfilter ${h}_{m , n}^{d} \left[k\right] .$ Hier werden nur FIR-FD-Filter berücksichtigt, da dieselben ohne weiteres in den vorgeschlagenen Algorithmus integriert werden können. Zu diesem Zweck wird die Restverzögerung *Dᵣ* partitioniert in einen Ganzzahlteil *Dᵢₙₜ* und einen Bruchteilverzögerungswert *d,* wie es bei dem FD-Filterentwurf üblich ist. Der Ganzzahlteil wird integriert in ${h}_{m , n}^{d} \left[k\right]$ durch Voranstellen von *Dᵢₙₜ* Nullen zu *h_{m,n}*[*k*]. Der Bruchteilverzögerungswert wird angelegt an ${h}_{m , n}^{d} \left[k\right]$ durch Falten desselben mit einem FD-Filter, das für diesen Bruchteilwert d entworfen ist. Somit erhöht sich die erforderliche Größenordnung von ${h}_{m , n}^{d} \left[k\right]$ um die Größenordnung des FD-Filters *K_{FD}* und die erforderliche Blockgröße *L* (16) ändert sich zu $L = K + {K}_{FD} + 2 ⁢ B - 1.$

Die Vorteile der Verwendung beliebiger Verzögerungswerte sind jedoch sehr begrenzt. Es hat sich gezeigt, dass Bruchteilverzögerungswerte nur für bewegte virtuelle Quellen erforderlich sind. Diese haben aber keine positive Auswirkung auf die Qualität für statische Quellen. Andererseits würde die Synthese bewegter gerichteter Schallquellen bzw. Schallquellen mit Richtcharakteristik ein konstantes zeitliches Variieren von Synthesefiltern erfordern, deren Entwurf die Gesamtkomplexität der Aufbereitung in einer einfachen Implementierung dominieren würde.

Fig. 5 zeigt die prinzipielle Struktur der Signalverarbeitung mit einer Frequency-Domain Delay Line gemäß der Erfindung. Das Quellensignal xₖ wird in sich überlappenden FFT-Berechnungsblöcken 502 der Blocklänge L in die Spektren transformiert, wobei die FFT-Berechnungsblöcke untereinander eine Überlappung der Länge (L-B) und einen Vorschub der Länge B aufweisen.

In einem nächsten Schritt erfolgt auf der Stufe 503 die schnelle Faltung nach dem Overlap-Save-Verfahren (OS) sowie die Rücktransformation mit einer IFFT in die Lautsprechersignale y₀ ... y_{M-1}. Entscheidend ist hierbei, in welcher Weise der Zugriff auf die Spektren erfolgt. Exemplarisch sind in der Figur die Zugriffe 504, 505, 506 und 507 dargestellt. Bezogen auf den Zeitpunkt des Zugriffs 507 liegen die Zugriffe 504, 505 und 506 dabei in der Vergangenheit.

Wenn nunmehr der Lautsprecher 511 mit dem Zugriff 507 angesteuert wird und gleichzeitig die Lautsprecher 510, 512 mit dem Zugriff 506 angesteuert werden, dann erscheint es für den Hörer so, als ob die Lautsprechersignale der Lautsprecher 510, 512 gegenüber dem Lautsprechersignal des Lautsprechers 511 verzögert sind. Entsprechendes gilt auch für den Zugriff 505 und die Lautsprechersignale der Lautsprecher 509, 513 sowie für den Zugriff 504 und die Lautsprechersignale der Lautsprecher 508, 514.

Auf diese Weise kann jeder einzelne Lautsprecher mit einer Verzögerung angesteuert werden, die einem Vielfachen des Blockvorschubs B entspricht. Falls eine weitere Verzögerung vorgesehen werden soll, die kleiner als der Blockvorschub B ist, dann kann dies dadurch erreicht werden, indem Nullen der betreffenden Impulsantwort des Filters vorangestellt werden, das Gegenstand der Overlap-Save-Operation ist.

Fig. 6 a - d zeigt eine vergleichende Darstellung des Berechnungsaufwands für verschiedene Faltungsalgorithmen. Gezeigt ist ein Komplexitätsvergleich von 3 verschiedenen Gerichteter Schallquellen bzw. Schallquellen mit Richtcharakteristik-Aufbereitungsalgorithmen. Dargestellt ist jeweils die Anzahl von Befehlen, um einen einzigen Abtastwert für alle Lautsprechersignale zu berechnen. Die Vorgabeparameter sind *N* = 16, *M =* 128, *K = 1023, B* = 1024. Für die transformationsbasierten Algorithmen ist die Proportionalitätskonstante für die FFT-Komplexität auf p=3 eingestellt.

Um den potenziellen Anstieg bei der Effizienz zu bewerten, der durch die vorgeschlagene Verarbeitungsstruktur gewonnen wird, wird hier ein Leistungsvergleich basierend auf der Anzahl arithmetischer Befehle gegeben. Es muss klar sein, dass dieser Vergleich nur grobe Schätzungen der relativen Leistung der unterschiedlichen Algorithmen geben kann. Die tatsächliche Leistung kann sich unterscheiden aufgrund der Charakteristika der tatsächlichen Hardware-Architektur. Insbesondere unterscheiden sich die Leistungscharakteristika der beteiligten FFT-Operationen wesentlich, abhängig von der verwendeten Bibliothek, den tatsächlichen FFT-Größen und der Hardware. Darüber hinaus kann die Speicherleistung der verwendeten Hardware eine wesentliche Auswirkung auf die Effizienz der verglichenen Algorithmen haben. Aus diesem Grund werden auch die Speicheranforderungen für die Filterkoeffizienten und die Verzögerungsleitungsstrukturen, die die Hauptquellen des Speicherverbrauchs sind, ebenfalls angemerkt.

Die Hauptparameter, die die Komplexität eines Aufbereitungsalgorithmus für Gerichteter Schallquellen bzw. Schallquellen mit Richtcharakteristik bestimmen, sind die Anzahl von virtuellen Quellen N, die Anzahl von Lautsprechern *M*, und die Filterordnung des Richtwirkungsfilters K. Für Verfahren, die auf schneller Faltung basieren, beeinträchtigt die Verschiebung zwischen benachbarten Eingangsblöcken, die auch als Blockverzögerung B bezeichnet wird, die Leistungsfähigkeit und die Speicheranforderungen. Außerdem führt die blockweise Operation der schnellen Faltungsalgorithmen eine Implementierungslatenzzeit von B-1 Abtastwerten ein. Der maximal erlaubte Verzögerungswert, der als *Dₘₐₓ* bezeichnet wird und als eine Anzahl von Abtastwerten gegeben ist, beeinflusst die Speichergröße, die für die Verzögerungsleitungsstrukturen erforderlich ist.

Drei unterschiedliche Algorithmen werden verglichen: lineare Faltung, filterweise schnelle Faltung und die vorgeschlagene Verarbeitungsstruktur. Das Verfahren, das auf linearer Faltung basiert, führt *NM*-Zeitbereichsfaltungen der Größenordnung K durch. Dies beläuft sich auf *NM*(*2K+*1) Befehle pro Abtastwert. Außerdem werden *M(N*-1*)* reale Additionen benötigt zum Akkumulieren der Lautsprecheransteuersignale. Der Speicher, der für eine einzelne Verzögerungsleitung erforderlich ist, ist *D**ₘₐₓ***+*K* Gleitkommawerte. Jedes der *MN* FIR-Filter *h_{m,n}*[*k*] erfordert *K*+1 Speicherworte für Gleitkommawerte. Diese Leistungszahlen sind in der folgenden Tabelle zusammengefasst. Die Tabelle zeigt einen Leistungsvergleich für Wellenfeldsynthese-Signalverarbeitungsschemata für gerichteten Schallquellen bzw. Schallquellen mit Richtcharakteristik. Die Befehlsanzahl ist für die Berechnung eines Abtastwerts für alle Lautsprecher gegeben. Die Speicheranforderungen sind als Zahlen von Gleitkommawerten spezifiziert.

| Algorithmus | Befehle | Verzögerungslei-tungsspeicherung | Filterspeicher |
|---|---|---|---|
| lineare Faltung | *M*[*N(*2*K*+1)+*(N-*1)] | *N(Dₘₐₓ+K)* | *MN(K*+1*)* |
| filterweise schnelle Faltung | $M ⁢ \left[N⁢\frac{K + B}{B}⁢\left(2⁢p⁢{log}_{2}⁢\left(K+B\right)+3\right)+N-1\right]$ | *N(Dₘₐₓ+K)* | *MN(K+B)* |
| vorgeschlagenes Verarbeitungs-schema | $\frac{K + 2 ⁢ B - 1}{B} ⁢ \left[\begin{matrix}\left(M+N\right) ⁢ p \\ {log}_{2} ⁢ \left(K+2⁢B-1\right) + M ⁢ \left(4⁢N-1\right)\end{matrix}\right]$ | $N \left[\frac{{D}_{max}}{B}\right] ⁢ \left(K+2⁢B-1\right)$ | *MN(K+*2*B-*1) |

Der zweite Algorithmus, der als filterweise lineare Faltung bezeichnet wird, berechnet die *MN* FIR-Filter getrennt unter Verwendung des overlap-save schnellen Faltungsverfahrens. Gemäß (15) ist die Größe der FFT-Blöcke, um B Abtastwerte pro Block zu berechnen, *L*=*K*+*B.* Für jedes Filter wird eine reellwertige FFT der Größe *L* und eine inverse FFT der gleichen Größe durchgeführt. Es wird eine Befehlsanzahl von *pLlog₂(L)* angenommen für ein Vorwärts- oder Inverse-FFT der Größe *L,* wobei *p* eine Proportionalitätskonstante ist, die von der tatsächlichen Implementierung abhängt. Für p kann ein Wert zwischen 2,5 und 3 angenommen werden.

Da die Frequenztransformationen von reellwertigen Sequenzen symmetrisch sind, erfordert die komplexe Vektormultiplikation der Länge *L*, die bei dem Overlap-Save-Verfahren durchgeführt wird, etwa L/2 komplexe Multiplikationen. Da eine einzelne komplexe Multiplikation durch 6 arithmetische Befehle implementiert wird, beträgt der Aufwand für eine Vektormultiplikation 3L Befehle. Somit erfordert Filtern unter Verwendung des Overlap-Save-Verfahrens $M N \frac{K + B}{B} ⁢ \left[2⁢p{log}_{2}\left(K+B\right)+3\right]$ für einen einzigen Ausgangsabtastwert auf allen Lautsprechersignalen. Ähnlich in dem direkten Faltungsalgorithmus beläuft sich der Aufwand für die Akkumulation der Lautsprechersignale *M*(*N*-1) auf Befehle. Der Verzögerungsleitungsspeicher ist identisch mit dem linearen Faltungsalgorithmus. Im Gegensatz dazu sind die Speicheranforderungen für die Filter erhöht aufgrund der Null-Auffüllungen der Filter *h_{m,n}*[*k*] vor der Frequenztransformation. Es ist anzumerken, dass eine Frequenzbereichsdarstellung eines realen Filters der Länge *L* in *L* reellwertigem Gleitkommawerten gespeichert werden kann aufgrund der Symmetrie der transformierten Sequenz.

Für das vorgeschlagene effiziente Verarbeitungsschema ist die Blockgröße für eine Blockverzögerung *B* gleich *L=K+2B*-1 (16). Somit erfordert eine einzelne FFT- oder inverse FFT-Operation *p(K+2B-1)log₂(K+2B-1)* Befehle. Jedoch sind nur *N* Vorwärts- und *M* Invers-FFT-Operationen für jeden Audioblock erforderlich. Die komplexe Multiplikation und Addition werden beide an der Frequenzbereichsdarstellung durchgeführt und erfordern *3(K+2B-1)* beziehungsweise *K+2B-1* Befehle für jeden symmetrischen Frequenzbereichsblock der Länge *K*+2B-1. Da jeder verarbeitete Block B Ausgangsabtastwerte ergibt, beläuft sich die Gesamtanzahl von Befehlen für eine Abtasttaktiteration auf $\frac{K + 2 ⁢ B - 1}{B} ⁢ \left[\left(M+N\right)⁢p{log}_{2}\left(K+2⁢B-1\right)+M⁢\left(4⁢N-1\right).\right]$ Da die Frequency-Domain Delay Line das Eingangssignal in Blöcken der Größe *L* speichert, mit einer Verschiebung von *B,* ist die Anzahl von Speicherpositionen, die für ein einzelnes Eingangssignal erforderlich ist, $\left[\frac{{D}_{max}}{B}\right] ⁢ \left(K+2⁢B-1\right) .$ Gleichartig dazu erfordert ein frequenztransformiertes Filter *K+2B-1* Speicherwörter.

Um die relative Leistungsfähigkeit dieser Algorithmen zu bewerten, wird ein beispielhaftes Wellenfeldsynthese-Aufbereitungssystem für 16 virtuelle Quellen, 128 Lautsprecherkanäle, Richtwirkungsfilter der Größenordnung 1023 und eine Blockverzögerung von 1024 angenommen. Jeder Parameter wird getrennt variiert, um seinen Einfluss auf die Gesamtkomplexität zu bewerten.

Fig. 6a zeigt die Komplexität als eine Funktion der Anzahl virtueller Quellen N. Wie erwartet überschreitet die Effizienz des filterweisen schnellen Faltungsalgorithmus diejenige des linearen Faltungsalgorithmus um einen beinahe konstanten Faktor. Der Effizienzgewinn des vorgeschlagenen Algorithmus im Vergleich zu der filterweisen schnellen Faltung erhöht sich, wenn N größer wird, wodurch schnell ein relativ konstantes Verhältnis erreicht wird. Es erscheint bemerkenswert, dass der vorgeschlagene Algorithmus selbst für eine einzige Quelle effizienter ist. Er erfordert jedoch nur *M + N =* 129 Transformationen der Größe *K+2B-1* im Vergleich zu 2MN=256 für filterweise schnelle Faltung. Diese Differenz wird durch die größere Blockgröße und den erhöhten Multiplikations- und Additionsaufwand, der von dem vorgeschlagenen Algorithmus benötigt wird, nicht amortisiert.

Der Einfluss der Anzahl von Lautsprechern ist in Fig. 6b gezeigt. Wie es von der Komplexitätsanalyse erwartet wird, sind die Funktionen qualitativ sehr ähnlich zu Fig. 6a. Somit erreicht die vorgeschlagene Verarbeitungsstruktur eine signifikante Komplexitätsreduktion selbst für kleine bis mittelgroße Lautsprecherkonfigurationen.

Der Effekt der Größenordnung der Richtwirkungsfilter wird in Fig. 6c untersucht. Wie es schnellen Faltungsalgorithmen inhärent ist, erhöht sich ihre Leistungsverbesserung über der linearen Faltung mit der Filtergrößenordnung. Es wird beobachtet, dass die Gewinnschwelle, wo filterweises schnelles Falten effizienter wird als direkte Faltung zwischen 31 und 63 liegt. Im Gegensatz dazu ist die Effizienz des vorgeschlagenen Algorithmus wesentlich höher, unabhängig von der Filtergrößenordnung. Insbesondere ist die Gewinnschwelle, wo lineare Faltung effizienter werden würde, sehr viel niedriger als für die schnelle Faltung. Dies liegt an der Tatsache, dass die Anzahl von FFT- und IFFT-Operationen, die die Hauptkomplexität im Falle einer filterweisen schnellen Faltung ist, durch das vorgeschlagene Verarbeitungsschema wesentlich reduziert ist. Es muss angemerkt werden, dass bei diesem Experiment die Blockverzögerungsgröße B proportional zu der Filterlänge (tatsächlich B = K+1) gewählt ist, da sich diese Wahl für den Overlap-Save-Algorithmus als vernünftig erwiesen hat.

In Fig. 6d werden die Auswirkungen der Blockverzögerungsgröße B für eine feste Filtergrößenordnung K untersucht. Weil die lineare Faltung nicht blockorientiert ist, ist die Komplexität für diesen Algorithmus konstant. Es wird beobachtet, dass die Effizienz des vorgeschlagenen Algorithmus diejenige der filterweisen schnellen Faltung um einen etwa konstanten Faktor übersteigt. Diese impliziert, dass die erhöhte Blockgröße *L = K+2B* -1 im Vergleich zu K+B für die filterweise schnelle Faltung keinen nachteiligen Effekt auf die Effizienz hat, unabhängig von der Blockverzögerung.

Für die betrachtete Konfiguration (*N=*16*, M*=16*,* K=1023, B=1024) und einen maximalen Verzögerungswert *D*ₘₐₓ=48000, der einem Verzögerungswert von einer Sekunde bei einer Abtastfrequenz von 48 kHz entspricht, erfordern die linearen Faltungsalgorithmen etwa 2,9 10⁶ Speicherwörter. Für die gleichen Parameter verwendet der filterweise schnelle Faltungsalgorithmus etwa 5,0·10⁶ Gleitkommaspeicherpositionen. Der Anstieg liegt an der Größe der vorberechneten Frequenzbereichsfilterdarstellungen. Der vorgeschlagene Algorithmus erfordert etwa 8,6·10⁶ Wörter des Speichers aufgrund der Frequency-Domain Delay Line und der erhöhten Blockgröße für die Frequenzbereichsdarstellungen des Eingangssignals und der Filter. Somit wird die Leistungsverbesserung des vorgeschlagenen Algorithmus im Vergleich zu filterweiser schneller Faltung gewonnen durch einen Anstieg des erforderlichen Speichers von etwa 72,7%. Somit kann der vorgeschlagene Algorithmus als ein Raum-Zeit-Kompromiss betrachtet werden, der zusätzlichen Speicher verwendet, um vorberechnete Ergebnisse zu speichern, wie z.B. Frequenzbereichsdarstellungen des Eingangssignals, um eine effizientere Implementierung zu ermöglichen.

Die zusätzlichen Speicheranforderungen können einen nachteiligen Effekt auf die Leistungsfähigkeit haben, z.B. durch verringerte Cache-Lokalität. Gleichzeitig ist es wahrscheinlich, dass die reduzierte Anzahl von Befehlen, die eine reduzierte Anzahl von Speicherzugriffen implizieren, diesen Effekt minimiert. Es ist daher notwendig, die Leistungsgewinne des vorgeschlagenen Algorithmus für die beabsichtigte Hardware-Architektur zu untersuchen und zu bewerten. Gleichartig dazu müssen die Parameter des Algorithmus, wie z.B. die FFT-Blockgröße *L* oder die Blockverzögerung *B* auf die spezifische Zielplattform abgestimmt werden.

Obgleich bestimmte Elemente als Vorrichtungselemente beschrieben sind, sei darauf hingewiesen, dass diese Beschreibung gleichermaßen als Beschreibung von Schritten eines Verfahrens und umgekehrt anzusehen ist.

Abhängig von den Gegebenheiten kann das erfindungsgemäße Verfahren in Hardware oder in Software implementiert werden. Die Implementierung kann auf einem nicht vergänglichen (non-transitory) Speichermedium, einem digitalen Speichermedium, insbesondere einer Diskette oder CD mit elektronisch auslesbaren Steuersignalen erfolgen, die so mit einem programmierbaren Computersystem zusammenwirken können, dass das Verfahren ausgeführt wird. Allgemein besteht die Erfindung somit auch in einem Computer-Programm-Produkt mit einem auf einem maschinenlesbaren Träger gespeicherten Programmcode zur Durchführung des Verfahrens, wenn das Computer-Programm-Produkt auf einem Rechner abläuft. In anderen Worten ausgedrückt kann die Erfindung somit als ein Computer-Programm mit einem Programmcode zur Durchführung des Verfahrens realisiert werden, wenn das Computer-Programm auf einem Computer abläuft.

## Patentansprüche

1. Vorrichtung zum Berechnen von Lautsprechersignalen für eine Mehrzahl von Lautsprechern unter Verwendung einer Mehrzahl von Audioquellen, wobei eine Audioquelle ein Audiosignal (10) aufweist, mit folgenden Merkmalen:
einer Hin-Transformations-Stufe (100) zum blockweisen Transformieren jedes Audiosignals (10) in einen Spektralbereich, um für jedes Audiosignal eine Mehrzahl von zeitlich aufeinanderfolgenden Kurzzeitspektren zu erhalten;
einem Speicher (200) zum Speichern einer Anzahl von zeitlich aufeinanderfolgenden Kurzzeitspektren für jedes Audiosignal;
einer Speicherzugriffssteuerung (600) zum Zugreifen auf ein bestimmtes Kurzzeitspektrum aus der Mehrzahl von zeitlich aufeinanderfolgenden Kurzzeitspektren für eine Kombination aus einem Lautsprecher und einem Audiosignal basierend auf einem Verzögerungswert (701);
einer Filterstufe (300) zum Filtern des bestimmten Kurzzeitspektrums für die Kombination aus dem Audiosignal und dem Lautsprecher mit einem Filter, das für die Kombination aus dem Audiosignal und dem Lautsprecher vorgesehen ist, so dass für jede Kombination aus einem Audiosignal und einem Lautsprecher ein gefiltertes Kurzzeitspektrum erhalten wird;
einer Summiererstufe (400) zum Aufsummieren der gefilterten Kurzzeitspektren für einen Lautsprecher, um für jeden Lautsprecher aufsummierte Kurzzeitspektren zu erhalten; und
einer Rück-Transformations-Stufe (800) zum blockweisen Rücktransformieren von aufsummierten Kurzzeitspektren für die Lautsprecher in einen Zeitbereich, um die Lautsprechersignale zu erhalten.

2. Vorrichtung nach Anspruch 1, bei der die Hin-Transformations-Stufe (100) ausgebildet ist, um die Folge von Kurzzeitspektren mit einem Vorschubwert (B) aus einer Folge von zeitlichen Abtastwerten zu ermitteln, so dass ein erster Abtastwert eines ersten Blocks von zeitlichen Abtastwerten, die in ein Kurzzeitspektrum umgesetzt werden, von einem ersten Abtastwert eines zweiten darauffolgenden Blocks von zeitlichen Abtastwerten um eine Anzahl von Abtastwerten beabstandet ist, die gleich dem Vorschubwert ist,
bei der einem Kurzzeitspektrum ein Blockindex (269) zugeordnet ist, der angibt, um wie viele Vorschubwerte der erste Abtastwert des Kurzzeitspektrums von einem Referenzwert (249) zeitlich entfernt ist,
wobei die Speicherzugriffssteuerung (600) ausgebildet ist, um das bestimmte Kurzzeitspektrum basierend auf dem Verzögerungswert (701) und dem Blockindex (269) des bestimmten Kurzzeitspektrums derart zu bestimmten, dass der Blockindex (269) des bestimmten Kurzzeitspektrums gleich einem ganzzahligen Ergebnis einer Division einer Zeitdauer, die dem Verzögerungswert entspricht, und der Zeitdauer, die dem Vorschubwert entspricht, ist, oder um 1 größer ist.

3. Vorrichtung nach Anspruch 1 oder 2,
bei der die Filterstufe (300) ausgebildet ist, um aus einer Impulsantwort eines Filters, das für die Kombination aus einem Lautsprecher und einem Audiosignal vorgesehen ist, eine modifizierte Impulsantwort zu ermitteln, indem eine Anzahl von Nullen an einem zeitlichen Anfang der Impulsantwort eingefügt wird, wobei die Anzahl von Nullen von dem Verzögerungswert (701) für die Kombination aus dem Audiosignal und dem Lautsprecher und dem Blockindex des bestimmten Kurzzeitspektrums für die Kombination aus dem Audiosignal und dem Lautsprecher abhängt.

4. Vorrichtung nach Anspruch 3, bei der die Filterstufe 300 ausgebildet ist, um eine solche Anzahl von Nullen einzufügen, dass eine Zeitdauer, die der Anzahl von Nullen entspricht, kleiner oder gleich dem Rest einer ganzzahligen Division der Zeitdauer, die dem Verzögerungswert entspricht, und der Zeitdauer, die dem Vorschubwert entspricht, ist.

5. Vorrichtung nach Anspruch 4, bei der das Filter ein Fractional-Delay-Filter aufweist, das ausgebildet ist, um eine Verzögerung um einen Bruchteil einer Zeitdauer zwischen zwei benachbarten diskreten Impulsantwortwerten zu implementieren, wobei der Bruchteil von dem ganzzahligen Ergebnis der Division der Zeitdauer, die dem Verzögerungswert entspricht, und der Zeitdauer, die dem Vorschubwert entspricht, und von der Anzahl von Nullen, die in die Impulsantwort eingefügt ist, abhängt.

6. Vorrichtung nach einem der vorhergehenden Ansprüche, bei der die Filterstufe (300) ausgebildet ist, um das bestimmte Kurzzeitspektrum mit einer Übertragungsfunktion des Filters spektralwertweise zu multiplizieren.

7. Vorrichtung nach Anspruch 1, bei der der Speicher (200) für jede Audioquelle eine Frequenzbereichs-Verzögerungsleitung (201, 202, 203) mit wahlfreiem Zugriff auf die für diese Audioquelle gespeicherten Kurzzeitspektren aufweist, wobei ein Zugriff über einen Blockindex (269) für jedes Kurzzeitspektrum ausführbar ist.

8. Vorrichtung nach einem der vorhergehenden Ansprüche,
bei der die Hin-Transformations-Stufe (100) eine Anzahl von Transformationsblöcken (101, 102, 103) aufweist, die gleich der Anzahl von Audioquellen ist,
bei der die Rück-Transformations-Stufe (800) eine Anzahl von Transformationsblöcken (801, 802, 803) aufweist, die gleich der Anzahl der Lautsprechersignale ist,
bei der eine Anzahl von Frequenzbereichs-Verzögerungsleitungen (201, 202, 203) gleich der Anzahl der Audioquellen ist, und
bei der die Filterstufe (300) eine Anzahl von Einzelfltern (301, 302, 303, 304, 305, 306, 307, 308, 309) aufweist, die gleich dem Produkt aus der Anzahl von Audiquellen und der Anzahl der Lautsprechersignale ist.

9. Vorrichtung nach einem der vorhergehenden Ansprüche,
bei der die Hin-Transformations-Stufe und die Rück-Transformations-Stufe gemäß einem Overlap-Save-Verfahren ausgebildet sind,
wobei die Hin-Transformations-Stufe (100) ausgebildet ist, um das Audiosignal unter Verwendung eines Vorschubwerts (B) in überlappende Blöcke zu zerlegen, um die Kurzzeitspektren zu erhalten, und
wobei die Rück-Transformations-Stufe (800) ausgebildet ist, um nach der Rücktransformation der gefilterten Kurzzeitspektren für einen Lautsprecher bestimmte Bereiche in den rücktransformierten Blöcken zu verwerfen und nicht verworfene Abschnitte aneinander zu fügen, um das Lautsprechersignal für den Lautsprecher zu erhalten.

10. Vorrichtung nach einem der Ansprüche 1 bis 8,
bei der die Hin-Transformations-Stufe (100) und die Rück-Transformations-Stufe (800) gemäß einem Overlap-Add-Verfahren ausgebildet sind,
wobei die Hin-Transformations-Stufe (100) ausgebildet ist, um das Audiosignal unter Verwendung eines Vorschubwerts (B) in aneinander angrenzende Blöcke, die gemäß dem Overlap-Add-Verfahren mit Nullen aufgefüllt werden (Zero Padding), zu zerlegen, wobei eine Transformation mit den gemäß dem Overlap-Add-Verfahren mit Nullen aufgefüllten Blöcken durchgeführt wird,
wobei die Rück-Transformations-Stufe (800) ausgebildet ist, um nach der Rücktransformation der aufsummierten Spektren für einen Lautsprecher überlappende Bereiche von rücktransformierten Blöcken aufzusummieren, um das Lautsprechersignal für den Lautsprecher zu erhalten.

11. Vorrichtung nach einem der vorhergehenden Ansprüche,
bei der die Hin-Transformations-Stufe (100) und die Rück-Transformations-Stufe (800) ausgebildet sind, um einen Digitale-Fourier-Transformation-Algorithmus oder einen Inverse-Digitale-Fourier-Transformation-Algorithmus auszuführen.

12. Vorrichtung nach einem der vorhergehenden Ansprüche, die ferner folgendes Merkmal aufweist:
einen Wellenfeldsynthese-Operator (700), der ausgebildet ist, um für jede Kombination aus einem Lautsprecher und einer Audioquelle unter Verwendung einer virtuellen Position der Audioquelle und der Position des Lautsprechers den Verzögerungswert (700) zu erzeugen und zur Speicherzugriffssteuerung (600) oder zur Filterstufe (300) zu liefern.

13. Vorrichtung nach einem der vorhergehenden Ansprüche, bei der die Audioquelle eine richtungsabhängige Charakteristik hat, wobei die Filterstufe (200) ausgebildet ist, um für unterschiedliche Kombinationen aus Lautsprechern und Audiosignalen unterschiedliche Filter zu verwenden.

14. Vorrichtung nach einem der vorhergehenden Ansprüche,
bei der die Hin-Transformations-Stufe (100) ausgebildet ist, um die blockweise Transformation unter Verwendung eines Vorschubs (B) auszuführen,
bei der die Speicherzugriffssteuerung (600) ausgebildet ist, um den Verzögerungswert in ein Vielfaches des Vorschubs und einen Rest zu partitionieren, und um unter Verwendung des Vielfachen des Vorschubs auf den Speicher (200) zuzugreifen, um das bestimmte Kurzzeitspektrum wiederzugewinnen.

15. Vorrichtung nach Anspruch 14, bei der die Filterstufe (300) ausgebildet ist, um das Filter unter Verwendung des Rests zu bilden.

16. Vorrichtung nach einem der Ansprüche 1 bis 13,
bei der die Hin-Transformations-Stufe (100) ausgebildet ist, um eine blockweise Fast-Fourier-Transformation zu verwenden, deren Länge gleich K + B ist, wobei B ein Vorschub bei der Erzeugung aufeinanderfolgender Blöcke ist, wobei K eine Ordnung des Filters der Filterstufe ist, wenn das Filter ausgebildet ist, um keinen weiteren Verzögerungsbeitrag zu liefern.

17. Vorrichtung nach einem der Ansprüche 1 bis 15,
bei der die Hin-Transformations-Stufe (100) ausgebildet ist, um eine blockweise Fast-Fourier-Transformation zu verwenden, deren Länge gleich K + 2 B - 1 ist, wobei B ein Vorschub bei der Erzeugung aufeinanderfolgender Blöcke ist, und wobei K eine Ordnung des Filters ohne Verzögerungsleitung ist, wobei in eine Impulsantwort höchstens (B - 1) Nullen eingefügt worden sind, damit durch das Filter eine zusätzliche Verzögerung geliefert wird.

18. Verfahren zum Berechnen von Lautsprechersignalen für eine Mehrzahl von Lautsprechern unter Verwendung einer Mehrzahl von Audioquellen, wobei eine Audioquelle ein Audiosignal (10) aufweist, mit folgenden Schritten:
blockweises Hintransformieren jedes Audiosignals (10) in einen Spektralbereich, um für jedes Audiosignal eine Mehrzahl von zeitlich aufeinanderfolgenden Kurzzeitspektren zu erhalten;
Speichern einer Anzahl von zeitlich aufeinanderfolgenden Kurzzeitspektren für jedes Audiosignal;
Zugreifen auf ein bestimmtes Kurzzeitspektrum aus der Mehrzahl von zeitlich aufeinanderfolgenden Kurzzeitspektren für eine Kombination aus einem Lautsprecher und einem Audiosignal basierend auf einem Verzögerungswert (701);
Filtern des bestimmten Kurzzeitspektrums für die Kombination aus dem Audiosignal und dem Lautsprecher mit einem Filter, das für die Kombination aus dem Audiosignal und dem Lautsprecher vorgesehen ist, so dass für jede Kombination aus einem Audiosignal und einem Lautsprecher ein gefiltertes Kurzzeitspektrum erhalten wird;
Aufsummieren der gefilterten Kurzzeitspektren für einen Lautsprecher, um für jeden Lautsprecher aufsummierte Kurzzeitspektren zu erhalten; und
blockweises Rücktransformieren von aufsummierten Kurzzeitspektren für die Lautsprecher in einen Zeitbereich, um die Lautsprechersignale zu erhalten.

19. Computerprogramm mit einem Programmcode zum Ausführen des Verfahrens nach Anspruch 18, wenn der Programmcode auf einem Computer oder Prozessor läuft.

## Claims

1. Device for calculating loudspeaker signals for a plurality of loudspeakers while using a plurality of audio sources, an audio source comprising an audio signal (10), said device comprising:
a forward transform stage (100) for transforming each audio signal (10), block-by-block, to a spectral domain so as to obtain for each audio signal a plurality of temporally consecutive short-term spectra;
a memory (200) for storing a plurality of temporally consecutive short-term spectra for each audio signal;
a memory access controller (600) for accessing a specific short-term spectrum among the plurality of temporally consecutive short-term spectra for a combination consisting of a loudspeaker and an audio signal on the basis of a delay value (701);
a filter stage (300) for filtering the specific short-term spectrum for the combination of the audio signal and the loudspeaker by using a filter provided for the combination of the audio signal and the loudspeaker, so that a filtered shot-term spectrum is obtained for each combination of an audio signal and a loudspeaker;
a summing stage (400) for summing up the filtered short-term spectra for a loudspeaker so as to obtain summed-up short-term spectra for each loudspeaker; and
a backtransform stage (800) for backtransforming, block-by-block, summed-up short-term spectra for the loudspeakers to a time domain so as to obtain the loudspeaker signals.

2. Device as claimed in claim 1, wherein the forward transform stage (100) is configured to determine the sequence of short-term spectra with a stride value (B) from a sequence of temporal samples, so that a first sample of a first block of temporal samples that are converted to a short-term spectrum is spaced apart from a first sample of a second subsequent block of temporal samples by a number of samples which is equal to the stride value,
wherein a short-term spectrum has a block index (269) associated with it which indicates the number of stride values by which the first sample of the short-term spectrum is temporally spaced apart from a reference value (249),
the memory access controller (600) being configured to determine the short-term spectrum on the basis of the delay value (701) and the block index (269) of the specific short-term spectrum such that the block index (269) of the specific short-term spectrum equals an integer result of a division of a time duration which corresponds to the delay value and of a time duration which corresponds to the stride value, or is larger than same by 1.

3. Device as claimed in claims 1 or 2,
wherein the filter stage (300) is configured to determine, from an impulse response of a filter provided for the combination of a loudspeaker and an audio signal, a modified impulse response in that a number of zeros is inserted at a temporal beginning of the impulse response, the number of zeros depending on the delay value (701) for the combination of the audio signal and the loudspeaker, and on the block index of the specific short-term spectrum for the combination of the audio signal and the loudspeaker.

4. Device as claimed in claim 3, wherein the filter stage (300) is configured to insert such a number of zeros that a time duration corresponding to the number of zeros is smaller than or equal to the remainder of an integer division of the time duration which corresponds to the delay value and of the time duration which corresponds to the stride value.

5. Device as claimed in claim 4, wherein the filter comprises a fractional delay filter configured to implement a delay by a fraction of a time duration between two adjacent discrete impulse response values, said fraction depending on the integer result of the division of the time duration which corresponds to the delay value and of the time duration which corresponds to the stride value, and on the number of zeros inserted into the impulse response.

6. Device as claimed in any of the previous claims, wherein the filter stage (300) is configured to multiply, spectral value by spectral value, the specific short-term spectrum by a transmission function of the filter.

7. Device as claimed in claim 1, wherein the memory (200) comprises, for each audio source, a frequency-domain delay line (201, 202, 203) with an optional access to the short-term spectra stored for said audio source, an access operation being performable via a block index (269) for each short-term spectrum.

8. Device as claimed in any of the previous claims,
wherein the forward transform stage (100) comprises a number of transform blocks (101, 102, 103) that is equal to the number of audio sources,
wherein the backtransform stage (800) comprises a number of transform blocks (801, 802, 803) that is equal to the number of loudspeaker signals,
wherein a number of frequency-domain delay lines (201, 202, 203) is equal to the number of audio sources, and
wherein the filter stage (300) comprises a number of single filters (301, 302, 303, 304, 305, 306, 307, 308, 309) that is equal to the product of the number of audio sources and the number of loudspeaker signals.

9. Device as claimed in any of the previous claims,
wherein the forward transform stage and the backtransform stage are configured in accordance with an overlap-save method,
wherein the forward transform stage (100) is configured to decompose the audio signal into overlapping blocks while using a stride value (B) so as to obtain the short-term spectra, and
wherein the backtransform stage (800) is configured to discard, following backtransform of the filtered short-term spectra for a loudspeaker, specific areas in the backtransformed blocks and to piece together any portions that have not been discarded, so as to obtain the loudspeaker signal for the loudspeaker.

10. Device as claimed in any of claims 1 to 8,
wherein the forward transform stage (100) and the backtransform stage (800) are configured in accordance with an overlap-add method,
wherein the forward transform stage (100) is configured to decompose the audio signal into adjacent blocks, while using a stride value (B), which are padded with zeros in accordance with the overlap-add method, a transform being performed with the blocks that have been zero-padded in accordance with the overlap-add method,
wherein the backtransform stage (800) is configured to sum up, following the backtransform of the spectra summed up for a loudspeaker, overlapping areas of backtransformed blocks so as to obtain the loudspeaker signal for the loudspeaker.

11. Device as claimed in any of the previous claims,
wherein the forward transform stage (100) and the backtransform stage (800) are configured to perform a digital Fourier transform algorithm or an inverse digital Fourier transform algorithm.

12. Device as claimed in any of the previous claims, further comprising:
a wave field synthesis operator (700) configured to produce the delay value (700) for each combination of a loudspeaker and an audio source while using a virtual position of the audio source and the position of the loudspeaker, and to provide same to the memory access controller (600) or to the filter stage (300).

13. Device as claimed in any of the previous claims, wherein the audio source has a directional characteristic, the filter stage (200) being configured to use different filters for different combinations of loudspeakers and audio signals.

14. Device as claimed in any of the previous claims,
wherein the forward transform stage (100) is configured to perform the block-by-block transform while using a stride (B),
wherein the memory access controller (600) is configured to partition the delay value into a multiple of the stride and a remainder, and to access the memory (200) while using the multiple of the stride, so as to retrieve the specific short-term spectrum.

15. Device as claimed in claim 14, wherein the filter stage (300) is configured to form the filter while using the remainder.

16. Device as claimed in any of claims 1 to 13,
wherein the forward transform stage (100) is configured to use a block-by-block fast Fourier transform, the length of which equals K + B, B being a stride in the generation of consecutive blocks, K being an order of the filter of the filter stage when the filter is configured to provide no further contribution to a delay.

17. Device as claimed in any of claims 1 to 15,
wherein the forward transform stage (100) is configured to use a block-by-block fast Fourier transform, the length of which equals K + 2 B - 1, B being a stride in the generation of consecutive blocks, and K being an order of the filter without any delay line, a maximum of (B - 1) zeros having been inserted into an impulse response, so that an additional delay is provided by the filter.

18. Method of calculating loudspeaker signals for a plurality of loudspeakers while using a plurality of audio sources, an audio source comprising an audio signal (10), said method comprising:
transforming each audio signal (10), block-by-block, to a spectral domain so as to obtain for each audio signal a plurality of temporally consecutive short-term spectra;
storing a plurality of temporally consecutive short-term spectra for each audio signal;
accessing a specific short-term spectrum among the plurality of temporally consecutive short-term spectra for a combination consisting of a loudspeaker and an audio signal on the basis of a delay value (701);
filtering the specific short-term spectrum for the combination of the audio signal and the loudspeaker by using a filter provided for the combination of the audio signal and the loudspeaker, so that a filtered shot-term spectrum is obtained for each combination of an audio signal and a loudspeaker;
summing up the filtered short-term spectra for a loudspeaker so as to obtain summed-up short-term spectra for each loudspeaker; and
backtransforming, block-by-block, summed-up short-term spectra for the loudspeakers to a time domain so as to obtain the loudspeaker signals.

19. Computer program comprising a program code for performing the method as claimed in claim 18 when the program code runs on a computer or processor.

## Revendications

1. Dispositif pour calculer des signaux de haut-parleur pour une pluralité de haut-parleurs à l'aide d'une pluralité de sources audio, dans lequel une source audio présente un signal audio (10), aux caractéristiques suivantes:
un étage de transformation directe (100) destiné à transformer par bloc chaque signal audio (10) au domaine spectral, pour obtenir pour chaque signal audio une pluralité de spectres de courte durée successifs dans le temps;
une mémoire (200) destinée à mémoriser un certain nombre de spectres de courte durée successifs dans le temps pour chaque signal audio;
une commande d'accès à la mémoire (600) destinée à accéder à un spectre de courte durée déterminé parmi la pluralité de spectres de courte durée successifs dans le temps pour une combinaison d'un haut-parleur et d'un signal audio sur base d'une valeur de temporisation (701);
un étage de filtre (300) destiné à filtrer le spectre de courte durée déterminé pour la combinaison du signal audio et du haut-parleur par un filtre qui est prévu pour la combinaison du signal audio et du haut-parleur, de sorte que pour chaque combinaison d'un signal audio et d'un haut-parleur soit obtenu un spectre de courte durée filtré;
un étage additionneur (400) destiné à additionner les spectres de courte durée filtrés pour un haut-parleur, pour obtenir pour chaque haut-parleur des spectres de courte durée additionnés; et
un étage de transformation inverse (800) destiné à transformer inversement par bloc des spectres de courte durée additionnés pour les haut-parleurs au domaine temporel, pour obtenir les signaux de haut-parleur.

2. Dispositif selon la revendication 1, dans lequel l'étage de transformation directe (100) est réalisé pour déterminer la séquence de spectres de courte durée avec une valeur d'avance (B) à partir d'une séquence de valeurs de balayage dans le temps, de sorte qu'une première valeur de balayage d'un premier bloc de valeurs de balayage dans le temps qui sont transformées en un spectre de courte durée soit distante d'une première valeur de balayage d'un deuxième bloc de valeurs de balayage dans le temps suivant d'un nombre de valeurs de balayage qui est égal à la valeur d'avance,
dans lequel à un spectre de courte durée est associé un indice de bloc (269) qui indique le nombre de valeurs d'avance duquel la première valeur de balayage du spectre de courte durée est distante dans le temps d'une valeur de référence (249),
dans lequel la commande d'accès à la mémoire (600) est réalisée pour déterminer le spectre de courte durée déterminé sur base de la valeur de temporisation (701) et de l'indice de bloc (269) du spectre de courte durée déterminé, de sorte que l'indice de bloc (269) du spectre de courte durée déterminé soit égal à un résultat de nombre entier d'une division d'une durée correspondant à la valeur de temporisation et de la durée correspondant à la valeur d'avance, ou soit supérieur de 1.

3. Dispositif selon la revendication 1 ou 2,
dans lequel l'étage de filtre (300) est réalisé pour déterminer, à partir d'une réponse impulsionnelle d'un filtre qui est prévu pour la combinaison d'un haut-parleur et d'un signal audio, une réponse impulsionnelle modifiée par le fait qu'il est inséré un nombre de zéros au début dans le temps de la réponse impulsionnelle, le nombre de zéros étant fonction de la valeur de temporisation (701) pour la combinaison du signal audio et du haut-parleur et de l'indice de bloc du spectre de courte durée déterminé pour la combinaison du signal audio et du haut-parleur.

4. Dispositif selon la revendication 3, dans lequel l'étage de filtre 300 est réalisé pour insérer un nombre de zéros tel qu'une durée correspondant au nombre de zéros soit inférieure ou égale au reste d'une division de nombre entier de la durée correspondant à la valeur de temporisation par la durée correspondant à la valeur d'avance.

5. Dispositif selon la revendication 4, dans lequel le filtre présente un filtre à retard fractionné qui est réalisé pour mettre en oeuvre une temporisation d'une fraction d'une durée entre deux valeurs de réponse impulsionnelle discrète adjacentes, où la fraction est fonction du résultat de nombre entier de la division de la durée correspondant à la valeur de temporisation par la durée correspondant à la vitesse d'avance, et du nombre de zéros insérés dans la réponse impulsionnelle.

6. Dispositif selon l'une des revendications précédentes, dans lequel l'étage de filtre (300) est réalisé pour multiplier le spectre de courte durée, par valeur spectrale, par une fonction de transfert du filtre.

7. Dispositif selon la revendication 1, dans lequel la mémoire (200) présente, pour chaque source audio, une ligne de temporisation de domaine fréquentiel (201, 202, 203) avec accès aléatoire aux spectres de courte durée mémorisés pour cette source audio, un accès pouvant être réalisé par un indice de bloc (269) pour chaque spectre de courte durée.

8. Dispositif selon l'une des revendications précédentes,
dans lequel l'étage de transformation directe (100) présente un nombre de blocs de transformation (101, 102, 103) qui est égal au nombre de sources audio,
dans lequel l'étage de transformation inverse (800) présente un nombre de blocs de transformation (801, 802, 803) qui est égal au nombre de signaux de haut-parleur,
dans lequel un nombre de lignes de temporisation de domaine fréquentiel (201, 202, 203) est égal au nombre de sources audio, et
dans lequel l'étage de filtre (300) présente un nombre de filtres individuels (301, 302, 303, 304, 305, 306, 307, 308, 309) qui est égal au produit du nombre de sources audio par le nombre de signaux de haut-parleur.

9. Dispositif selon l'une des revendications précédentes,
dans lequel l'étage de transformation directe et l'étage de transformation inverse sont réalisés selon un procédé de recouvrement-économie,
dans lequel l'étape de transformation directe (100) est réalisé pour décomposer le signal audio à l'aide d'une valeur d'avance (B) en blocs se recouvrant, pour obtenir les spectres de courte durée, et
dans lequel l'étage de transformation inverse (800) est réalisé pour rejeter, après la transformation inverse des spectres de courte durée filtrés pour un haut-parleur, certaines zones dans les blocs transformés inversement et assembler l'un à l'autre les segments non rejetés, pour obtenir le signal de haut-parleur pour le haut-parleur.

10. Dispositif selon l'une des revendications 1 à 8,
dans lequel l'étage de transformation directe (100) et l'étage de transformation inverse (800) sont réalisés selon un procédé de recouvrement-addition,
dans lequel l'étage de transformation directe (100) est réalisé pour décomposer le signal audio à l'aide d'une valeur d'avance (B) en blocs adjacents l'un à l'autre qui sont remplis de zéros (zero padding) selon le procédé de recouvrement-addition, dans lequel est réalisée une transformation avec des blocs remplis de zéros selon le procédé de recouvrement-addition,
dans lequel l'étage de transformation inverse (800) est réalisé pour additionner, après la transformation inverse des spectres additionnés pour un haut-parleur, les zones se recouvrant de blocs transformés inversement, pour obtenir le signal de haut-parleur pour le haut-parleur.

11. Dispositif selon l'une des revendications précédentes,
dans lequel l'étage de transformation directe (100) et l'étage de transformation inverse (800) sont réalisés pour exécuter un algorithme de transformée de Fourier numérique ou un algorithme de transformée de Fourier numérique inverse.

12. Dispositif selon l'une des revendications précédentes, présentant par ailleurs la caractéristique suivante:
un opérateur de synthèse de champ d'ondes (700) qui est réalisé pour générer, pour chaque combinaison d'un haut-parleur et d'une source audio, à l'aide d'une position virtuelle de la source audio et de la position du haut-parleur, la valeur de temporisation (700) et l'alimenter vers la commande d'accès à la mémoire (600) ou à l'étage de filtre (300).

13. Dispositif selon l'une des revendications précédentes, dans lequel la source audio présente une caractéristique fonction de la direction, l'étage de filtre (200) étant réalisé pour utiliser des filtres différents pour différentes combinaisons de haut-parleurs et de signaux audio.

14. Dispositif selon l'une des revendications précédentes,
dans lequel l'étage de transformation directe (100) est réalisé pour réaliser la transformation par bloc à l'aide d'une avance (B),
dans lequel la commande d'accès à la mémoire (600) est réalisée pour diviser la valeur de temporisation en un multiple de l'avance et un reste, et pour accéder à l'aide du multiple de l'avance à la mémoire (200), pour récupérer le spectre de courte durée déterminé.

15. Dispositif selon la revendication 14, dans lequel l'étage de filtre (300) est réalisé pour former le filtre à l'aide du reste.

16. Dispositif selon l'une des revendications 1 à 13,
dans lequel l'étage de transformation directe (100) est réalisé pour utiliser une transformée de Fourier rapide par bloc dont la longueur est égale à K + B, où B est une avance lors de la génération de blocs successifs, où K est un ordre du filtre de l'étage de filtre lorsque le filtre est réalisé pour ne pas fournir d'autre contribution à la temporisation.

17. Dispositif selon l'une des revendications 1 à 15,
dans lequel l'étage de transformation directe (100) est réalisé pour utiliser une transformée de Fourier rapide par bloc dont la longueur est égale à K + 2 B - 1, où B est une avance lors de la génération de blocs successifs, et dans lequel K un ordre du filtre sans ligne de temporisation, dans une réponse impulsionnelle ayant été insérés tout au plus (B-1) zéros pour que soit fourni par le filtre une temporisation additionnelle.

18. Procédé pour calculer des signaux de haut-parleur pour une pluralité de haut-parleurs à l'aide d'une pluralité de sources audio, dans lequel une source audio présente un signal audio (10), aux étapes suivantes consistant à:
transformer directement par bloc chaque signal audio (10) au domaine spectral, pour obtenir pour chaque signal audio une pluralité de spectres de courte durée successifs dans le temps;
mémoriser un certain nombre de spectres de courte durée successifs dans le temps pour chaque signal audio;
accéder à un spectre de courte durée déterminé parmi la pluralité de spectres de courte durée successifs dans le temps pour une combinaison d'un haut-parleur et d'un signal audio sur base d'une valeur de temporisation (701);
filtrer le spectre de courte durée déterminé pour la combinaison du signal audio et du haut-parleur par un filtre qui est prévu pour la combinaison du signal audio et du haut-parleur, de sorte que pour chaque combinaison d'un signal audio et d'un haut-parleur soit obtenu un spectre de courte durée filtré;
additionner les spectres de courte durée filtrés pour un haut-parleur, pour obtenir pour chaque haut-parleur des spectres de courte durée additionnés; et
transformer inversement par bloc des spectres de courte durée additionnés pour les haut-parleurs au domaine temporel, pour obtenir les signaux de haut-parleur.

19. Programme d'ordinateur avec un code de programme pour réaliser le procédé selon la revendication 18 lorsque le code de programme est exécuté sur un ordinateur ou un processeur.
